# EUROPÄISCHE PATENTSCHRIFT

(11) **EP 2 773 514 B1**
(45) Veröffentlichungstag und Bekanntmachung des Hinweises auf die Patenterteilung: **03.02.2016**
(21) Anmeldenummer: 12787372.7
(22) Anmeldetag: 05.11.2012
(51) Int. Cl.: B42D 25/00

(54) **OPTISCH VARIABLES SICHERHEITSELEMENT**
OPTICALLY VARIABLE SECURITY ELEMENT
ÉLÉMENT DE SÉCURITÉ OPTIQUEMENT VARIABLE

(30) Priorität: 04.11.2011 DE 102011117677
(43) Veröffentlichungstag der Anmeldung: 10.09.2014
(73) Patentinhaber: Giesecke & Devrient GmbH, 81677 München (DE)
(72) Erfinder: BÄHR, Annett, 83253 Rimsting (DE); RAHM, Michael, 83646 Bad Tölz (DE); GREGAREK, André, 81671 München (DE); DEPTA, Georg, 83024 Rosenheim (DE); DÖRFLER, Walter, 81373 München (DE); REINER, Harald, 81371 München (DE); FREUTSMIEDL, Simon, 83627 Warngau (DE)
(86) Internationale Anmeldenummer: PCT/EP2012/004600
(87) Internationale Veröffentlichungsnummer: WO 2013/064268

(56) Entgegenhaltungen:
- WO-A2-2005/052650
- US-A1- 2011 019 283

## Beschreibung

Die Erfindung betrifft ein optisch variables Sicherheitselement für Sicherheitspapiere, Wertdokumente und andere Datenträger mit einem im Wesentlichen transparenten Träger mit gegenüberliegenden ersten und zweiten Hauptflächen, einer auf der ersten Hauptfläche des Trägers angeordneten Anordnung aus Mikrolinsen und einer auf der zweiten Hauptfläche des Trägers angeordneten lasersensitiven Aufzeichnungsschicht. Die Erfindung betrifft auch ein Verfahren zur Herstellung eines derartigen Sicherheitselements und einen Datenträger mit einem solchen Sicherheitselement.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen.

Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

Beispielsweise werden Ausweiskarten, wie etwa Kreditkarten oder Personalausweise seit langem mittels Lasergravur personalisiert. Bei der Personalisierung durch Lasergravur werden die optischen Eigenschaften des Substratmaterials durch geeignete Führung eines Laserstrahls in Gestalt einer gewünschten Kennzeichnung irreversibel verändert. Eine solche Lasermarkierung ermöglicht es, die Individualisierung der Datenträger mit Sicherheitselementen zu verbinden und sie freier ins Druckbild zu integrieren, als bei herkömmlichen Individualisierungen, etwa bei bekannten Zifferungsverfahren.

Die Druckschrift EP 0 219 012 A1 beschreibt eine Ausweiskarte mit einer partiellen Linsenrasterstruktur. Durch diese Linsenstruktur werden mit einem Laser unter verschiedenen Winkeln Informationen in die Karte eingeschrieben. Diese Informationen können anschließend auch nur unter diesem Winkel erkannt werden, so dass beim Kippen der Karte die unterschiedlichen Informationen erscheinen.

Die Druckschrift WO 2005/052650 A2 betrifft ein Folienmaterial, bei dem eine regelmäßige zweidimensionale Anordnung nicht zylindrischer Linsen verwendet wird, um Mikrobilder zu vergrößern und durch die vereinigte Leistung einer Vielzahl einzelner Bildsysteme mit Linsen und Mikrobildern ein synthetisch vergrößertes Bild zu bilden. Das mikrooptische Vergrößerungssystem kann auch in Verbindung mit gedruckter Information verwendet werden, die auf den Linsen vorliegt.

Ausgehend davon liegt der Erfindung die Aufgabe zugrunde, ein Sicherheitselement der eingangs genannten Art mit einem attraktiven visuellen Erscheinungsbild und hoher Fälschungssicherheit anzugeben.

Diese Aufgabe wird durch die Merkmale der unabhängigen Ansprüche gelöst. Weiterbildungen der Erfindung sind Gegenstand der Unteransprüche.

Gemäß der Erfindung ist bei einem gattungsgemäßen Sicherheitselement vorgesehen, dass
- die Mikrolinsenanordnung mit einer lasersensitiven Abdeckschicht versehen ist, die zumindest eine, durch Einwirkung von Laserstrahlung erzeugte Aussparung aufweist, die sich über mehrere Mikrolinsen erstreckt,
- die lasersensitive Aufzeichnungsschicht eine Vielzahl von durch Einwirkung von Laserstrahlung erzeugten Mikrokennzeichen aufweist, wobei jedes Mikrokennzeichen einer Mikrolinse zugeordnet ist und bei der Betrachtung des Sicherheitselements durch die zugeordnete Mikrolinse sichtbar ist, und
- die Vielzahl von Mikrokennzeichen auf dem Träger passergenau unmittelbar gegenüber der zumindest einen Aussparung angeordnet ist.

Als Mikrolinsen werden Linsen bezeichnet, deren Größe unterhalb der Auflösungsgrenze des bloßen Auges liegt. Die Mikrolinsen sind vorzugsweise sphärisch oder asphärisch ausgebildet und weisen beispielsweise bei Banknoten mit Vorteil einen Durchmesser zwischen 5 µm und 100 µm, vorzugsweise zwischen 10 µm und 50 µm, besonders bevorzugt zwischen 15 µm und 20 µm auf. Bei Kartenanwendungen können die Mikrolinsen auch größer sein und beispielsweise einen Durchmesser zwischen 100 µm und 300 µm aufweisen. In allen Gestaltungen können die Mikrolinsen auch als Zylinderlinsen ausgebildet sein.

Die Aussparung oder die Aussparungen bilden in allen Ausgestaltungen mit Vorteil ein Motiv in Form von Mustern, Zeichen oder einer Codierung. Die Aussparungen sind vorzugsweise mit bloßem Auge erkennbar und weisen insbesondere eine Abmessung zwischen 0,5 mm und 3 cm auf. Der Abstand von Abdeckschicht und Aufzeichnungsschicht ist durch die Dicke des Trägers gegeben und entspricht im Wesentlichen der Brennweite der unbeschichteten Mikrolinsen.

In einer bevorzugten Ausgestaltung sind die Mikrokennzeichen durch Mikrolöcher in der Aufzeichnungsschicht gebildet, insbesondere durch im Wesentlichen kreisförmige Mikrolöcher oder durch musterförmige Mikrolöcher. Die genaue Form der Mikrokennzeichen bzw. Mikrolöcher hängt insbesondere von der Form der Mikrolinsen (sphärisch, asphärisch, zylinderförmig) ab und, wie weiter unten beschrieben, auch vom Einfallswinkel der Laserstrahlung.

In anderen Ausgestaltungen können die Mikrokennzeichen anstatt durch Mikrolöcher in der Aufzeichnungsschicht auch in geschwärzten oder nichtgeschwärzten Änderungen des visuellen Erscheinungsbildes der Aufzeichnungsschicht bestehen. Allgemein können die Mikrokennzeichen durch eine Farbänderung oder Entfernung der lasersensitiven Aufzeichnungsschicht gebildet sein. Die Entfernung der lasersensitiven Aufzeichnungsschicht schließt auch eine nur teilweise Entfernung ein, die optisch einer Aufhellung entspricht. Die Farbänderung oder Entfernung der Aufzeichnungsschicht kann auf thermischen, photochemischen oder gemischten Prozessen beruhen. Um Durchlichteffekte zu erzeugen, weisen die Mikrokennzeichen eine verringerte Opazität auf und sind im Extremfall durch die genannten Mikrolöcher gebildet. Für Auflichteffekte ist eine verringerte Opazität nicht zwingend erforderlich, dort kann die Änderung beispielsweise auch in einer Schwärzung bestehen.

In manchen Ausgestaltungen sind die Mikrokennzeichen jeweils kleiner als die zugeordneten Mikrolinsen. Dabei kann das Flächenverhältnis von Mikrokennzeichen und zugeordneter Mikrolinse unterhalb von 1,0 oder unterhalb von 0,5, unterhalb von 0,2, oder sogar unterhalb von 0,1 liegen. Kreisförmige Mikrolöcher können beispielsweise einen Durchmesser zwischen 1 µm und 15 µm, zwischen 1,5 µm und 5 µm, und insbesondere zwischen 2 µm und 3 µm aufweisen.

Mit besonderem Vorteil ist das Sicherheitselement im Bereich der Aussparungen und der gegenüberliegenden Mikrokennzeichen semitransparent, insbesondere mit einer Lichtdurchlässigkeit zwischen 20% und 90%. Die Lichtdurchlässigkeit des Sicherheitselements ist in jedem Fall im Bereich der Aussparungen signifikant höher als in den noch mit der Abdeckschicht versehen Bereichen, welche typischerweise opak sind oder eine Lichtdurchlässigkeit von weniger als 15%, insbesondere von weniger als 10% aufweisen. Dadurch weist das Sicherheitselement einen auffälligen Durchsichtseffekt auf, wie weiter unten genauer beschrieben.

Die Mikrokennzeichen sind in bevorzugten Ausgestaltungen aus zumindest zwei unterschiedlichen Richtungen mit Laserstrahlung durch die Mikrolinsenanordnung hindurch in die Aufzeichnungsschicht eingebracht. Bei der späteren Betrachtung sind die Mikrokennzeichen dann jeweils im Wesentlichen aus den Betrachtungsrichtungen erkennbar, unter denen sie bei der Erzeugung eingebracht wurden. Entsprechend sind die Mikrokennzeichen bei der vorliegenden Ausgestaltung aus zumindest zwei unterschiedlichen Betrachtungsrichtungen erkennbar, so dass Kipp- oder Wechselbilder erzeugt werden können. Die aus unterschiedlichen Betrachtungsrichtungen sichtbaren Motive können in einem Sinnzusammenhang stehen und beispielsweise wie bei einem Daumenkino eine Bildfolge darstellen, die beim Kippen des Sicherheitselements vor dem Auge des Betrachters abläuft. Bleibt ein bestimmter Anteil der Motive bei allen Betrachtungswinkeln unverändert, kann dieser Bereich auch als Lückenbereich in der Aufzeichnungsschicht ausgeführt werden.

Der Einbringungs- und damit auch der Betrachtungswinkel kann auch kontinuierlich über die Ausdehnung einer Aussparung variieren, wobei Variationen in einer oder in zwei Raumrichtungen in Betracht kommen. Bei der Betrachtung ändert sich dann der Grad der Transparenz und damit die Helligkeit im Durchlicht kontinuierlich mit dem Betrachtungswinkel, wie weiter unten genauer geschildert.

Bei einer vorteilhaften Erfindungsvariante weist die Abdeckschicht neben den durch Einwirkung von Laserstrahlung erzeugten Aussparungen auch Lückenbereiche auf, die sich über mehrere Mikrolinsen erstrecken und die nicht mit unmittelbar gegenüberliegenden Mikrokennzeichen im Passer stehen. Derartige Lückenbereiche können beispielsweise vor der Erzeugung der Mikrokennzeichen durch ein großflächiges Entfernen der Abdeckschicht, beispielsweise durch ein Waschverfahren oder ein Ätzverfahren erzeugt werden.

Mit besonderem Vorteil bilden die Aussparungen in dieser Erfindungsvariante ein erstes Motiv in Form von Mustern, Zeichen oder einer Codierung. In den Lückenbereichen der Abdeckschicht liegen weitere, durch Einwirkung von Laserstrahlung erzeugte Mikrokennzeichen in der Aufzeichnungsschicht vor, die ein zweites Motiv in Form von Mustern, Zeichen oder einer Codierung bilden. Auch diese weiteren Mikrokennzeichen sind jeweils einer Mikrolinse zugeordnet, sind vorzugsweise kleiner als die zugeordnete Mikrolinse und sind bei der Betrachtung des Sicherheitselements durch die zugeordnete Mikrolinse sichtbar. Sie können auch die weiteren für die ersten Mikrokennzeichen genannten Eigenschaften aufweisen, insbesondere bezüglich Form und Größe der Mikrokennzeichen.

Bei Auflichtbetrachtung ist nur das erste Motiv erkennbar, während bei Durchlichtbetrachtung das erste und zweite Motiv erkennbar sind, wobei sich die beiden Motive zu einem Gesamtmotiv ergänzen. Die für sich genommen unvollständige Motivdarstellung im Auflicht erregt Aufmerksamkeit und regt den Betrachter zu einer Durchlichtbetrachtung an, um das vollständige Motiv zu sehen. Das Sicherheitselement weist daher einen hohen Aufmerksamkeitswert auf und bietet auch eine hohe Fälschungssicherheit, da der besondere Ergänzungseffekt beim Wechsel von Auflicht- zu Durchlichtbetrachtung nur schwer nachgestellt werden kann. Werden beide Motive im selben Arbeitsgang erzeugt, stehen das erste und zweite Motiv zueinander im perfekten Passer. Die Lückenbereiche können auch selbst in Form eines weiteren Motivs ausgebildet sein.

Bei einer weiteren, ebenfalls vorteilhaften Erfindungsvariante weist die Aufzeichnungsschicht neben den durch Einwirkung von Laserstrahlung erzeugten Mikrokennzeichen Lückenbereiche auf, deren Abmessungen größer als die Abmessung der Mikrolinsen sind und die nicht mit unmittelbar gegenüberliegenden Aussparungen im Passer stehen. Auch derartige Lückenbereiche in der Aufzeichnungsschicht können beispielsweise durch ein Waschverfahren erzeugt werden.

Diejenigen Teilbereiche der Aussparungen, die über der Aufzeichnungsschicht liegen, bilden bei dieser Erfindungsvariante mit besonderem Vorteil ein erstes Motiv in Form von Mustern, Zeichen oder einer Codierung und diejenigen Teilbereiche der Aussparungen, die über den Lückenbereichen liegen, bilden ein zweites Motiv in Form von Mustern, Zeichen oder einer Codierung. Bei der Durchlichtbetrachtung sind sowohl das erste als auch das zweite Motiv erkennbar und die beiden Motive ergänzen sich zu einem Gesamtmotiv. In vorteilhaften Ausgestaltungen ist das erste Motiv im Auflicht nicht erkennbar, beispielsweise wenn die Abdeckschicht und die Aufzeichnungsschicht farbgleich gewählt sind.

Bei noch einer weiteren vorteilhaften Erfindungsvariante weist die Abdeckschicht neben den durch Einwirkung von Laserstrahlung erzeugten Aussparungen Lückenbereiche auf, die sich über mehrere Mikrolinsen erstrecken und die nicht mit unmittelbar gegenüberliegenden Mikrokennzeichen im Passer stehen. Unmittelbar gegenüber diesen Lückenbereichen der Abdeckschicht sind deckungsgleiche Lückenbereiche in der Aufzeichnungsschicht vorgesehen. Die Lückenbereiche in der Abdeckschicht und der Aufzeichnungsschicht werden dabei mit Vorteil durch Laserbeaufschlagung gleichzeitig durch denselben Laserstahl erzeugt. Dazu wird gegenüber der an anderer Stelle beschriebenen Erzeugung von Mikrolöchern die Laserenergie so weit erhöht, dass nicht nur die Abdeckschicht, sondern auch die Aufzeichnungsschicht vollständig abgetragen wird.

In einer besonders vorteilhaften Ausgestaltung bilden dabei die Aussparungen ein erstes Motiv in Form von Mustern, Zeichen oder einer Codierung und bilden die Lückenbereiche der Abdeckschicht ein zweites Motiv in Form von Mustern, Zeichen oder einer Codierung. Bei Auflichtbetrachtung ist dann nur das zweite Motiv erkennbar, während bei Durchlichtbetrachtung das erste und zweite Motiv erkennbar sind und sich die beiden Motive zu einem Gesamtmotiv ergänzen.

Bei vorteilhaften Ausgestaltungen der Erfindung enthält das Sicherheitselement zugleich eine mikrooptischen Darstellungsanordnung, insbesondere eine Moiré- Vergrößerungsanordnung, eine mikrooptische Vergrößerungsanordnung vom Moirétyp oder eine Modulo-Vergrößerungsanordnung. Das Grundprinzip solcher mikrooptischer Darstellungsanordnungen ist in der Druckschrift WO 2009/000528 A1 erläutert, deren Offenbarung insoweit in die vorliegende Beschreibung aufgenommen wird. Bevorzugt enthält die Aufzeichnungsschicht in diesem Fall neben den Mikrokennzeichen ein Motivbild, das in eine Mehrzahl von Zellen eingeteilt ist, in denen jeweils abgebildete Bereiche eines vorbestimmten dritten Motivs angeordnet sind, wobei die Mikrolinsenanordnung ein Mikrolinsenraster bildet, das bei Betrachtung des Motivbilds das dritte Motiv aus den in den Zellen angeordneten abgebildeten Bereichen rekonstruiert.

In einer bevorzugten Erfindungsvariante sind die Aufzeichnungsschicht, die Abdeckschicht oder beide Schichten opak. Insbesondere kann die Aufzeichnungsschicht und/oder die Abdeckschicht durch eine opake Metallschicht gebildet sein oder eine opake Metallschicht enthalten. Der Begriff Metall schließt dabei auch Metall-Legierungen ein. Als opake Metallschichten kommen beispielsweise Schichten aus Aluminium, Kupfer, Chrom, Silber, Gold oder einer Al-Cu-Legierung in Betracht. In machen Gestaltungen soll ein Farbkontrast zwischen der Abdeckschicht und der Aufzeichnungsschicht vorliegen. In diesem Fall wird beispielsweise Aluminium als Material für die Abdeckschicht und Kupfer als Material für die Aufzeichnungsschicht gewählt. In anderen Gestaltungen sollen die Abdeckschicht und die Aufzeichnungsschicht farbgleich erscheinen. In diesem Fall wird für beide Schichten dasselbe Material oder werden farbähnliche Materialien gewählt.

Neben Metallschichten kommen für die Abdeckschicht und die Aufzeichnungsschicht auch Dünnschichtelemente mit Farbkippeffekt in Betracht, die der Abdeckschicht bzw. der Aufzeichnungsschicht selbst bereits ein optisch variables Erscheinungsbild verleihen. Derartige Dünnschichtelemente bestehen typischerweise aus einer Absorberschicht, einer dielektrischen Abstandsschicht und einer metallischen Reflektorschicht. Die Reflektorschicht wird dabei dünn genug ausgeführt, so dass sie durch die Laserstrahlung mit den gewünschten Aussparungen bzw. Mikrolöchern versehen werden kann.

In einer weiteren, ebenfalls vorteilhaften Erfindungsvariante sind die Aufzeichnungsschicht, die Abdeckschicht oder beide Schichten semitransparent, bevorzugt jeweils mit einer Lichtdurchlässigkeit zwischen 20% und 90%, insbesondere zwischen 40% und 80%.

Gemäß einer weiteren, ebenfalls vorteilhaften Erfindungsvariante sind die Aufzeichnungsschicht, die Abdeckschicht oder beide Schichten durch eine lasersensitive Farbschicht gebildet. Selbstverständlich können die genannten Möglichkeiten auch miteinander kombiniert werden, also beispielsweise die Aufzeichnungsschicht durch eine lasersensitive Farbschicht und die Abdeckschicht durch eine opake Metallschicht gebildet sein.

Bei einer weiteren, ebenfalls vorteilhaften Erfindungsvariante ist die Abdeckschicht eine transparente Schicht, die den Krümmungsradius der Mikrolinsen um zumindest 50% verändert, insbesondere eine transparente Schicht, die die Mikrolinsen einebnet. Die Aufzeichnungsschicht kann in dieser Erfindungsvariante opak oder semitransparent sein. Die Brechzahl der transparenten Schicht liegt zweckmäßig in der Größenordnung der Brechzahl der Mikrolinsen und unterscheidet sich insbesondere von dieser um weniger als 0,3 vorzugsweise um weniger als 0,15.

Gemäß einer weiteren Ausgestaltung der Erfindung ist vorgesehen, dass die Mikrokennzeichen durch Mikrolöcher in der Aufzeichnungsschicht gebildet sind und dass auf der Aufzeichnungsschicht eine Reflexionsschicht oder eine Druckschicht angeordnet ist. Die Mikrolöcher weisen in dieser Ausgestaltung mit Vorteil einen etwas größeren Durchmesser von mehr als 5 µm, insbesondere von mehr als 10 µm auf. In einer vorteilhaften Variante dieser Ausgestaltung weist die Reflexionsschicht bzw. die Druckschicht keine Mikrolöcher auf. Das Sicherheitselement zeigt dann in Auflichtbetrachtung ein Kippbild, bei dem das durch die Vielzahl der Mikrolöcher gebildete Motiv aus einem bestimmten Betrachtungswinkel in Reflexion bzw. im Auflicht erkennbar ist und beim Verkippen des Sicherheitselements verschwindet.

Die Erfindung umfasst weiter einen Datenträger, insbesondere ein Wertdokument, wie eine Banknote, einen Pass, eine Urkunde, eine Ausweiskarte oder dergleichen, der mit einem Sicherheitselement der beschriebenen Art ausgestattet ist. Das Sicherheitselement kann in einer vorteilhaften Erfindungsvariante insbesondere in oder über einem Fensterbereich oder einer durchgehenden Öffnung des Datenträgers angeordnet sein.

Bei einer anderen, ebenfalls vorteilhaften Erfindungsvariante enthält der Datenträger ein Datenträgersubstrat, das einen durch Einwirkung von Laserstrahlung erzeugten Markierungsbereich aufweist, der an zumindest eine der durch Laserstrahlung erzeugten Aussparungen des Sicherheitselements angrenzt und mit dieser im Passer steht. In dem Markierungsbereich ist das visuelle Erscheinungsbild des Datenträgersubstrats verändert. Insbesondere können durch die Einwirkung der Laserstrahlung Farbanteile oder metallische Substanzen aus dem Datenträgersubstrat entfernt sein oder das Datenträgersubstrat kann aufgeschäumt sein. Im letzteren Fall kommt zur visuellen Änderung des Erscheinungsbilds eine fühlbare Markierung hinzu. Durch die gepasserte Anordnung von Aussparung und Markierungsbereich ist das Sicherheitselement in einer visuell und gegebenenfalls auch maschinell erfassbaren Weise eng mit dem Datenträger verbunden. Wie weiter unten genauer beschrieben, wird die gepasserte Anordnung durch die Erzeugung von Aussparung und Markierungsbereich im selben Arbeitsgang mit demselben Laserstrahl ermöglicht. Neben der visuellen Attraktivität weist der so mit dem Sicherheitselement verbundene Datenträger eine erhöhte Fälschungssicherheit auf, da das Sicherheitselement nach einer Ablösung vom Datenträger nicht erneut gepassert aufgebracht werden kann. Eine Manipulation des Datenträgers ist daher auch für Laien ohne weiteres erkennbar.

Die Aussparung und der Markierungsbereich können insbesondere zusammen eine Gesamtinformation bilden, wie etwa eine zusammenhängende grafische Darstellung oder eine fortlaufende alphanumerische Zeichenfolge. Im Bereich der Aussparung ist das Sicherheitselement blickrichtungsabhängig semitransparent, so dass der in der Aussparung liegende Teil der Gesamtinformation nur aus bestimmten Blickwinkeln sichtbar ist. Der im Markierungsbereich des Datenträgersubstrats liegende Teil der Gesamtinformation ist dagegen stets sichtbar. Beim Kippen des Datenträgers ist daher aus manchen Blickwinkeln nur ein Teil der Gesamtinformation sichtbar, der sich aus anderen Blickwinkeln zur vollständigen Gesamtinformation ergänzt.

Die Erfindung enthält weiter ein Verfahren zum Herstellen eines optisch variablen Sicherheitselements für Sicherheitspapiere, Wertdokumente und andere Datenträger, bei dem
- ein im Wesentlichen transparenter Träger mit gegenüberliegenden ersten und zweiten Hauptflächen bereitgestellt wird, wobei auf der ersten Hauptfläche des Trägers eine Anordnung aus Mikrolinsen angeordnet ist,
- auf der zweiten Hauptfläche des Trägers eine lasersensitive Aufzeichnungsschicht angeordnet wird,
- die Mikrolinsenanordnung mit einer lasersensitiven Abdeckschicht versehen wird,
- in der lasersensitiven Abdeckschicht durch Einwirkung von Laserstrahlung zumindest eine Aussparung erzeugt wird, die sich über mehrere Mikrolinsen erstreckt,
- in der lasersensitiven Aufzeichnungsschicht durch Einwirkung von Laserstrahlung eine Vielzahl von Mikrokennzeichen erzeugt wird, wobei jedes Mikrokennzeichen einer Mikrolinse zugeordnet wird und bei der Betrachtung des Sicherheitselements durch die zugeordnete Mikrolinse sichtbar ist, und
- die Vielzahl von Mikrokennzeichen auf dem Träger passergenau unmittelbar gegenüber der zumindest einen Aussparung angeordnet wird.

Die Aussparungen in der lasersensitiven Abdeckschicht und die gegenüberliegenden Mikrokennzeichen in der lasersensitiven Aufzeichnungsschicht werden dabei mit Vorteil im selben Arbeitsgang durch denselben Laserstrahl erzeugt. Die Mikrokennzeichen können in manchen Ausgestaltungen jeweils kleiner als die zugeordneten Mikrolinsen ausgebildet werden.

In einer vorteilhaften Verfahrensvariante werden die Mikrokennzeichen aus zumindest zwei unterschiedlichen Richtungen durch die Mikrolinsenanordnung hindurch in der Aufzeichnungsschicht erzeugt.

Schließlich enthält die Erfindung auch ein Verfahren zum Herstellen eines Datenträgers der oben genannten Art, bei dem
- ein Datenträgersubstrat bereitgestellt wird,
- ein im Wesentlichen transparenter Träger mit gegenüberliegenden ersten und zweiten Hauptflächen bereitgestellt wird, wobei auf der ersten Hauptfläche des Trägers eine Anordnung aus Mikrolinsen angeordnet ist,
- auf der zweiten Hauptfläche des Trägers eine lasersensitive Aufzeichnungsschicht angeordnet wird,
- die Mikrolinsenanordnung mit einer lasersensitiven Abdeckschicht versehen wird,
- der Träger mit der lasersensitiven Aufzeichnungsschicht, der Mikrolinsenanordnung und der lasersensitiven Abdeckschicht auf das Datenträgersubstrat aufgebracht wird, und
- im selben Arbeitsgang durch denselben Laserstrahl durch die Einwirkung von Laserstrahlung
   a) in der lasersensitiven Abdeckschicht zumindest eine Aussparung erzeugt wird, die sich über mehrere Mikrolinsen erstreckt,
   b) in der lasersensitiven Aufzeichnungsschicht eine Vielzahl von Mikrokennzeichen erzeugt wird, wobei jedes Mikrokennzeichen einer Mikrolinse zugeordnet wird und bei der Betrachtung des Sicherheitselements durch die zugeordnete Mikrolinse sichtbar ist, wobei die Vielzahl von Mikrokennzeichen auf dem Träger passergenau unmittelbar gegenüber der zumindest einen Aussparung angeordnet wird, und
   c) in dem Datenträgersubstrat außerhalb des Bereichs, in dem der Träger mit der Aufzeichnungsschicht, der Mikrolinsenanordnung und der Abdeckschicht auf das Datenträgersubstrat aufgebracht ist, ein Markierungsbereich erzeugt wird, der an zumindest eine der Aussparungen der Abdeckschicht angrenzt.

Durch die Einwirkung der Laserstrahlung werden vorzugsweise in dem Markierungsbereich Farbanteile oder metallische Substanzen aus dem Datenträgersubstrat entfernt oder das Datenträgersubstrat wird aufgeschäumt.

Vorzugsweise wird die Erzeugung der Aussparung und der Vielzahl von Mikrokennzeichen mit einem ersten Laserparametersatz durchgeführt und die Erzeugung des Markierungsbereichs wird mit einem zweiten, unterschiedlichen Laserparametersatz durchgeführt. Eine solche Verfahrensführung trägt der Tatsache Rechnung, dass die Erzeugung der Aussparungen und Mikrokennzeichen unterschiedliche Laserparameter, beispielsweise eine unterschiedlich hohe Laserenergie, erfordern kann als die Erzeugung des Markierungsbereichs. Die Laserparameter des Laserstrahls werden dabei an den Stellen, an denen der Markierungsbereich an eine Aussparung der Abdeckschicht angrenzt, zwischen dem ersten und zweiten Laserparametersatz umgeschaltet. Diese Umschaltung kann praktisch instantan erfolgen, so dass ein genau definierter Wechsel der Laserparameter erreicht wird. Durch die ununterbrochene Strahlführung wird trotz der Variation der Laserparameter eine gepasserte Anordnung von Aussparung und Markierungsbereich erreicht.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen optisch variablen Sicherheitselement, das über einer durchgehenden Öffnung der Banknote angeordnet ist,
- Fig. 2: schematisch den Schichtaufbau eines erfindungsgemäßen Sicherheitselements im Querschnitt,
- Fig. 3: in (a) und (b) zwei Zwischenschritte bei der Herstellung des Sicherheitselements der Fig. 2,
- Fig. 4: das visuelle Erscheinungsbild des Sicherheitselements der Fig. 2 bei Betrachtung von der Vorderseite her, in (a) im Auflicht und in (b) im Durchlicht,
- Fig. 5: das visuelle Erscheinungsbild des Sicherheitselements der Fig. 2 bei Betrachtung von der Rückseite her, in (a) im Auflicht und in (b) im Durchlicht,
- Fig. 6: ein Ausführungsbeispiel, bei dem die Laserstrahlung bei der Erzeugung einer Aussparung einen Winkel θ mit der Senkrechten einschließt,
- Fig. 7: ein weiteres Ausführungsbeispiel der Erfindung im Querschnitt entlang der Linie VII-VII der Fig. 8(a),
- Fig. 8: das visuelle Erscheinungsbild des Sicherheitselements der Fig. 7 bei Betrachtung von der Vorderseite her, in (a) im Auflicht und in (b) im Durchlicht,
- Fig. 9: ein weiteres Ausführungsbeispiel der Erfindung im Querschnitt entlang der Linie IX-IX der Fig. 10(a),
- Fig. 10: das visuelle Erscheinungsbild des Sicherheitselements der Fig. 9, in (a) bei Betrachtung von der Vorderseite her im Auflicht, in (b) bei Betrachtung von derselben Seite im Durchlicht, in (c) bei Betrachtung von der Rückseite her im Auflicht, in (d) bei Betrachtung von derselben Seite im Durchlicht,
- Fig. 11: in (a) bis (d) eine Darstellung wie in Fig. 10 für eine Abwandlung des Sicherheitselements der Fig. 9,
- Fig. 12: schematisch im Querschnitt ein erfindungsgemäßes Sicherheitselement, das zugleich eine mikrooptische Darstellungsanordnung bildet,
- Fig. 13: ein Ausführungsbeispiel der Erfindung, bei dem die Abdeckschicht durch eine lasersensitive transparente Beschichtung gebildet ist,
- Fig. 14: ein Ausführungsbeispiel, bei dem musterförmige Mikrolöcher in der Aufzeichnungsschicht erzeugt werden,
- Fig. 15: in (a) und (b) jeweils eine Aufsicht auf eine Aufzeichnungsschicht mit musterförmigen Mikrolöchern nach Ausführungsbeispielen der Erfindung,
- Fig. 16: ein weiteres Ausführungsbeispiel der Erfindung im Querschnitt,
- Fig. 17: das visuelle Erscheinungsbild des Sicherheitselements der Fig. 16 bei Betrachtung von der Vorderseite her, in (a) im Auflicht und in (b) im Durchlicht, und
- Fig. 18: ein weiteres Ausführungsbeispiel der Erfindung, das einen Kippeffekt im Auflicht zeigt.

Die Erfindung wird nun am Beispiel von Sicherheitselementen für Banknoten erläutert. Figur 1 zeigt dazu eine schematische Darstellung einer Banknote 10 mit einem erfindungsgemäßen optisch variablen Sicherheitselement 12, das über einer durchgehenden Öffnung 14 der Banknote 10 angeordnet ist. Das Sicherheitselement 12 erscheint in Teilbereichen 16 im Durchlicht semitransparent und kann aufgrund seiner Aufbringung über der Öffnung 14 sowohl von seiner Vorderseite als auch von seiner Rückseite her jeweils im Auflicht als auch im Durchlicht betrachtet werden. Das Sicherheitselement 12 zeigt aus diesen unterschiedlichen Betrachtungsrichtungen jeweils unterschiedliche visuelle Erscheinungsbilder, wie nachfolgend genauer erläutert.

Figur 2 zeigt schematisch den Schichtaufbau des erfindungsgemäßen Sicherheitselements 12 im Querschnitt, wobei nur die für die Erläuterung des Funktionsprinzips erforderlichen Teile des Schichtaufbaus dargestellt sind. Das Sicherheitselement 12 enthält einen im Wesentlichen transparenten Träger 20, der typischerweise durch eine transparente Kunststofffolie, beispielsweise eine etwa 20 µm dicke Polyethylenterephthalat(PET)-Folie gebildet ist.

Der Träger 20 weist gegenüberliegende erste und zweite Hauptflächen auf, wobei die erste Hauptfläche 22 mit einer Anordnung von Mikrolinsen 26 versehen ist. Im speziellen Ausführungsbeispiel sind die Mikrolinsen 26 regelmäßig in Form eines Mikrolinsenrasters angeordnet und bilden auf der Oberfläche der Trägerfolie ein zweidimensionales Bravais-Gitter mit einer vorgewählten Symmetrie. Das Bravais-Gitter der Mikrolinsen 26 kann beispielsweise eine hexagonale Gittersymmetrie oder auch eine niedrigere Symmetrie aufweisen, wie etwa die Symmetrie eines Parallelogramm-Gitters.

Die sphärisch oder asphärisch ausgestalteten Mikrolinsen 26 weisen vorzugsweise einen Durchmesser zwischen 15 µm und 30 µm auf und sind daher mit bloßem Auge nicht zu erkennen. Die Dicke des Trägers 20 und die Krümmung der Mikrolinsen 26 sind so aufeinander abgestimmt, dass die Brennweite der Mikrolinsen 26 im Wesentlichen der Dicke des Trägers 20 entspricht.

Das Mikrolinsenraster der ersten Hauptfläche 22 ist mit einer opaken, lasersensitiven Abdeckschicht 28 versehen, die im Ausführungsbeispiel durch eine 50 nm dicke Aluminiumschicht gebildet ist.

In die Abdeckschicht 28 wurden durch Einwirkung von Laserstrahlung eine oder mehrere Aussparungen 30 eingebracht, die ein erstes Motiv in Form von Mustern, Zeichen oder einer Codierung bilden. Die Aussparungen 30 erstrecken sich dabei über mehrere, typischerweise sogar über mehrere tausend Mikrolinsen 26, da die Aussparungen 30 mit bloßem Auge sichtbar sind und daher in der Regel Abmessungen von mehreren Millimetern aufweisen. Das mit Bezug auf die Figuren 1 bis 5 beschriebene Sicherheitselement 12 zeigt zur Illustration nur eine einzige Aussparung 30 mit der Form eines Ahornblatts 16. Weist die Aussparung 30 beispielsweise eine Fläche von 50 mm² auf, so erstreckt sie sich bei einem Linsendurchmesser von 25 µm über etwa 80.000 bis 100.000 Mikrolinsen. Es versteht sich daher, dass die Größenverhältnisse von Mikrolinsen und Aussparungen in den Figuren nur stark übertrieben dargestellt werden können.

Auf der zweiten Hauptfläche 24 des Trägers 20 ist eine lasersensitive Aufzeichnungsschicht 32 angeordnet, die im Ausführungsbeispiel durch eine 60 nm dicke Kupferschicht gebildet ist.

In die Aufzeichnungsschicht 32 wurde durch Einwirkung von Laserstrahlung eine Vielzahl 34 von kreisförmigen Mikrolöchern 36 mit einem Durchmesser von 2 µm bis 3 µm eingebracht. Auch wenn die Erfindung nachfolgend mit Bezug auf Mikrolöcher näher erläutert wird, versteht sich, dass anstelle von Mikrolöchern auch andere Mikrokennzeichen, wie etwa farbveränderte Bereiche in einer Farbschicht zum Einsatz kommen können.

Die Aussparungen 30 und die gegenüberliegenden Mikrolöcher 36 werden in der nachfolgend genauer beschriebenen Weise im selben Arbeitsgang gleichzeitig und durch denselben Laserstrahl erzeugt, so dass die Aussparungen und die Mikrolöcher zueinander keine Passertoleranzen aufweisen. Die Vielzahl 34 der Mikrolöcher in der Aufzeichnungsschicht 32 ist dadurch auf dem Träger 20 passergenau unmittelbar gegenüber den Aussparungen 30 der Abdeckschicht 28 angeordnet.

Zur Herstellung des Sicherheitselements 12 wird das auf dem Träger 20 vorliegende Mikrolinsenraster zunächst mit einer durchgehenden, 50 nm dicken Aluminiumschicht 28 beschichtet, wie in Fig. 3(a) gezeigt. Die zweite Hauptfläche 24 wird mit einer durchgehenden, 60 nm dicken Kupferschicht 32 beschichtet. Bei diesen Schichtdicken sind sowohl die Aluminiumschicht 28 als auch die Kupferschicht 32 opak. Durch die Aluminiumbeschichtung 28 sind die Mikrolinsen 26 in den beschichteten Bereichen optisch nicht mehr wirksam.

Der so beschichtete Träger 20 wird dann von der Seite der ersten Hauptfläche 22 her mit Laserstrahlung 40, beispielsweise mit der Strahlung eines Nd:YAG-, Nd:YVO₄- oder Faserlasers beaufschlagt und die Aluminiumschicht 28 in Form gewünschter Aussparungen 30 abgetragen. Der Laserstrahl 40 kann dabei vorfokussiert sein. Durch die Abtragung der Aluminiumschicht 28 wird die optische Wirksamkeit der Mikrolinsen 26 im Bereich der Aussparungen 30 wiederhergestellt. Wird nun bei der Laserbeaufschlagung eine Laserenergie verwendet, die höher ist, als die zur Demetallisierung der Aluminiumschicht 28 erforderliche Energie, so verbleibt nach der Abtragung noch eine Restenergie, die durch die nunmehr optisch wirksamen Mikrolinsen 26 auf die Aufzeichnungsschicht 32 fokussiert wird, wie in Fig. 3(b) durch das Bezugszeichen 42 angedeutet. Bei geeigneter Wahl der Laserenergie ist die Restenergie nicht so hoch, dass die Aufzeichnungsschicht 32 unter den Mikrolinsen 26 vollständig abgetragen wird, reicht aber aus, um in der Aufzeichnungsschicht 32 Mikrolöcher 36 zu erzeugen, deren Abmessungen kleiner als die der zugehörigen Mikrolinsen 26 sind.

Durch diese Vorgehensweise wird erreicht, dass jedem der Mikrolöcher 36 eine Mikrolinse 26 zugeordnet ist, durch die das Mikroloch 36 bei Laserbeaufschlagung erzeugt wird, und durch die das Mikroloch 36 bei der späteren Betrachtung des Sicherheitselements sichtbar ist. Die Vielzahl 34 der Mikrolöcher 36 wird so passergenau und ausschließlich im Bereich der jeweils gegenüberliegenden Aussparungen 30 erzeugt. Wegen der geringen Abmessungen der Mikrolinsen 26 von nur 20 bis 30 µm ist zudem sichergestellt, dass der Bereich der Aussparungen 30 aus dem normalen Betrachtungsabstand von 20 bis 30 cm deckungsgleich mit dem mit der Vielzahl von Mikrolöchern 36 versehenen Bereich 34 ist.

Figur 4 zeigt das visuelle Erscheinungsbild des so erzeugten Sicherheitselements 12 bei Betrachtung von der Seite der ersten Hauptfläche 22 (Vorderseite) her, wobei Fig. 4(a) das Erscheinungsbild im Auflicht, also in Reflexion, und Fig. 4(b) das Erscheinungsbild im Durchlicht, also in Transmission, zeigt.

Im Auflicht dominiert außerhalb der Aussparung 30 die silbrig glänzende Abdeckschicht 28 aus Aluminium das Erscheinungsbild. In der Aussparung 30 ist die Abdeckschicht 28 entfernt und der Betrachter sieht dort die kupferne Farbe der Aufzeichnungsschicht 32. Die Mikrolöcher 36 in der Aufzeichnungsschicht 32 sind im Auflicht wegen ihrer geringen Größe mit bloßem Auge nicht oder nur schwer zu erkennen, so dass die Aufzeichnungsschicht 32 als durchgehende Metallschicht erscheint. Der Betrachter sieht somit im Auflicht ein kupferfarbenes Ahornblatt 16 vor einem silberfarbenen Hintergrund, wie in Fig. 4(a) illustriert.

Bei Betrachtung im Durchlicht erscheint das Sicherheitselement 12 außerhalb der Aussparung 30 wegen der opaken Abdeckschicht 28 dunkel. Im Inneren der Aussparung 30 ist die Aufzeichnungsschicht 32 dagegen durch die Vielzahl 34 der Mikrolöcher 36 blickrichtungsabhängig semitransparent. Da die Mikrolöcher 36 bei dieser Betrachtungsrichtung durch die Mikrolinsen 26 hindurch betrachtet werden, sind die Mikrolöcher 36 jeweils im Wesentlichen aus demjenigen Betrachtungswinkel zu erkennen, unter dem sie bei der Erzeugung mit dem Laserstrahl 40 eingebracht wurden. Um diesen zentralen Betrachtungswinkel herum sind die Mikrolöcher 36 darüber hinaus in einem gewissen Winkelbereich erkennbar, der hauptsächlich von dem Durchmesser der Mikrolöcher 36 abhängt. Dieser ergibt sich wiederum insbesondere aus den Linseneigenschaften, vor allem aus der Brennweite der Mikrolinsen bei der Laserwellenlänge, der Dicke des Trägers 20, der verwendeten Laserenergie und der Schichtdicke der Aufzeichnungsschicht 32. Durch geeignete Wahl und Abstimmung dieser Parameter lässt sich der Durchmesser der Mikrolöcher 36 und damit die Winkelausdehnung des Sichtbarkeitsbereichs in weitem Bereich nach Wunsch einstellen.

Mit Bezug auf die Darstellung der Fig. 4(b) wurden die Mikrolöcher 36 des beschriebenen Ausführungsbeispiels unter senkrechtem Einfall der Laserstrahlung 40 erzeugt, wie in Fig. 3 gezeigt. Die Mikrolöcher 36 sind daher auch bei senkrechter Betrachtung des Sicherheitselements 12 durch die Mikrolinsen 26 hindurch sichtbar, so dass der Bereich der Aussparung 30 aus diesem Betrachtungswinkel im Durchlicht semitransparent erscheint. Der Betrachter sieht dann ein hell leuchtendes Ahornblatt 16 vor einem dunklen Hintergrund, wie in Fig. 4(b) illustriert.

Figur 5 zeigt das visuelle Erscheinungsbild des Sicherheitselements 12 bei Betrachtung von der Seite der zweiten Hauptfläche 24 (Rückseite) her, wobei Fig. 5(a) das Erscheinungsbild im Auflicht und Fig. 5(b) das Erscheinungsbild im Durchlicht illustriert.

Im Auflicht ist von der Rückseite her lediglich die kupferfarbene Aufzeichnungsschicht 32 zu sehen, da die Mikrolöcher 36 wegen ihrer geringen Größe im Auflicht mit bloßem Auge nicht oder nur schwer zu erkennen sind. Der Betrachter sieht somit im Auflicht von der Rückseite her die durchgehende kupferfarbene Metallschicht, wie in Fig. 5(a) gezeigt.

Bei Betrachtung im Durchlicht erscheint das Sicherheitselement 12 außerhalb der Aussparung 30 wegen der opaken Aufzeichnungsschicht 32 dunkel. Im Inneren der Aussparung 30 erscheint Aufzeichnungsschicht 32 dagegen durch die Vielzahl 34 der Mikrolöcher 36 in einem großen Winkelbereich semitransparent. Im Unterschied zur Betrachtung von der Vorderseite her werden bei der Rückseitenbetrachtung die Mikrolöcher 36 nicht durch Mikrolinsen 26 betrachtet. Vielmehr sammeln die Mikrolinsen 26 das von der ersten Hauptfläche 22 her einfallende Licht und fokussieren es auf die Mikrolöcher 36, so dass sich ein breiter Winkelbereich ergibt, unter dem Mikrolöcher 36 auf der Rückseite hell erscheinen. Der Betrachter sieht somit ein hell leuchtendes Ahornblatt 16 vor einem dunklen Hintergrund, wie in Fig. 5(b) illustriert.

Bei dem eben beschriebenen Ausführungsbeispiel wurden der einfacheren Darstellung halber die Mikrolöcher lediglich aus einer einzigen Richtung, nämlich aus einer Richtung senkrecht auf die Hauptflächen 22, 24, in die Aufzeichnungsschicht eingebracht. Vorzugsweise werden die Mikrolöcher erfindungsgemäßer Sicherheitselemente aber aus zumindest zwei unterschiedlichen Richtungen durch das Mikrolinsenraster hindurch in der Aufzeichnungsschicht erzeugt. So zeigt Fig. 6 ein Ausführungsbeispiel, bei dem die Laserstrahlung 40 bei der Erzeugung einer Aussparung 30' einen Winkel θ mit der Senkrechten 44 einschließt. Die Aussparung 30' unterscheidet sich praktisch nicht von einer unter senkrechter Beaufschlagung erzeugten Aussparung 30, die in der Aufzeichnungsschicht 32 erzeugten Mikrolöcher 36' sind allerdings aus der Linsenmitte heraus verschoben. Dadurch sind die Mikrolöcher 36' bei einer späteren Betrachtung im Wesentlichen nur aus einem Betrachtungswinkel erkennbar, der um den Winkel θ gegen die Senkrechte geneigt ist. Selbstverständlich ergibt sich auch hier ein gewisser Sichtbarkeitsbereich um den Winkel θ herum, der durch die Größe der Mikrolöcher 36' gegeben ist.

Durch die Erzeugung von Mikrolöchern 36 mit unterschiedlichen Betrachtungswinkeln θ können somit Bereiche geschaffen werden, die im Durchlicht aus jeweils unterschiedlichen Winkeln semitransparent werden, so dass ein Kippbild entsteht. In manchen Ausgestaltungen weisen die Mikrolöcher 36, 36' dabei innerhalb einer Aussparung 30, 30' jeweils einen konstanten Betrachtungswinkel θ₃₀, θ_{30'} auf, während sich die Betrachtungswinkel verschiedener Aussparungen 30, 30' unterscheiden, also θ₃₀ ≠ θ_{30'} ist. In anderen Gestaltungen befinden sich bereits innerhalb einer Aussparung 30 mehrere Mikrolöcher, die aus verschiedenen Raumrichtungen sichtbar sind.

In bevorzugten Ausgestaltungen variiert der Einbringungs- und damit auch der Betrachtungswinkel θ kontinuierlich über die Ausdehnung der Aussparungen 30 in einer oder sogar in zwei Raumrichtungen. Eine solche kontinuierliche Änderung kann beispielsweise durch ein geeignetes Ablenksystem für die Laserstrahlung verwirklicht werden. Die Ausprägung der Semitransparenz ändert sich bei der Betrachtung im Durchlicht dann beim Kippen des Sicherheitselements innerhalb der Aussparung 30 kontinuierlich.

Beispielsweise können die Mikrolöcher 36 am linken Rand der in den Figuren 4 und 5 gezeigten Aussparung 30 senkrecht (Einbringungswinkel θ = 0°) und am rechten Rand unter einem Winkel von θ = 40° eingebracht sein, wobei der Einbringungswinkel θ vom linken zum rechten Rand kontinuierlich von 0° auf 40° ansteigt. Bei senkrechter Betrachtung der Vorderseite des Sicherheitselements im Durchlicht erscheint dann die linke Seite des Ahornblatts 16 sehr hell, da der Betrachter dort die unter senkrechtem Winkel eingebrachten Mikrolöcher 36 durch die Mikrolinsen 26 sieht. Zum rechten Rand des Ahornblatts 16 hin nimmt die Helligkeit kontinuierlich ab, da die Mikrolinsen 26 mit zunehmendem Winkel θ mehr und mehr auf den Rand oder auf Außenbereiche der Mikrolöcher 36 fokussieren.

Kippt der Betrachter das Sicherheitselement nach links, so verschiebt sich der Bereich, in dem die Mikrolöcher 36 unter dem jeweiligen Einbringungswinkel betrachtet werden kontinuierlich, bis bei einer Verkippung von 40° die rechte Seite des Ahornblatts sehr hell erscheint, da der Betrachter nunmehr die dort unter θ = 40° eingebrachten Mikrolöcher 36 erzeugten Mikrolöcher 36 im Fokus der Mikrolinsen 26 hat. Zum linken Rand des Ahornblatts 16 hin nimmt die Helligkeit kontinuierlich ab, da die Mikrolinsen 26 nun mit abnehmendem Winkel θ mehr und mehr auf den Rand oder auf Außenbereiche der Mikrolöcher 36 fokussieren.

Ein weiteres Ausführungsbeispiel der Erfindung ist in Fig. 7 schematisch im Querschnitt und in Fig. 8 mit seinem visuellen Erscheinungsbild im Auflicht und Durchlicht illustriert. Bei dem Sicherheitselement 50 weist die Abdeckschicht 28 neben den bereits beschriebenen und durch Einwirkung von Laserstrahlung erzeugten Aussparungen 30 Lückenbereiche 52 auf, die sich über eine Vielzahl von Mikrolinsen erstrecken, die aber nicht mit unmittelbar gegenüberliegenden Mikrolöchern 36 gepassert sind. Diese Lückenbereiche 52 können beispielsweise durch eine Demetallisierung mit einem Waschverfahren vor der Laserbeaufschlagung zur Erzeugung der Aussparungen 30 erzeugt werden. Bei einem solchen Waschverfahren wird vorzugsweise vor der Metallisierung eine lösliche Waschfarbe in Form des gewünschten Demetallisierungsbereiches auf den Träger 20 aufgedruckt, und die Waschfarbe nach der Metallisierung zusammen mit dieser durch ein Lösungsmittel abgewaschen. Weitere Einzelheiten zu einem derartigen Waschverfahren können der Druckschrift WO 99/13157 entnommen werden, deren Offenbarung insoweit in die vorliegende Anmeldung aufgenommen wird.

Im gezeigten Ausführungsbeispiel nimmt der Lückenbereich 52 die untere Hälfte des Sicherheitselements 50 ein, wie in Fig. 8(a) gezeigt. Grundsätzlich können die Lückenbereiche 52 jedoch in Form beliebiger Muster, Zeichen oder Codierungen ausbildet sein.

Die Aussparungen 30 bilden nun ein erstes Motiv, das im gezeigten Ausführungsbeispiel durch die obere Hälfte der Ziffernfolge "10" gegeben ist (Fig. 8(a)). In dem Lückenbereich 52 wurde durch Laserbeaufschlagung ebenfalls eine Vielzahl 54 von Mikrolöchern 56 erzeugt, die ein zweites Motiv bilden, das vorliegend gerade durch die untere Hälfe der Ziffernfolge "10" gebildet ist. Da in dem Lückenbereich 52 ein größerer Anteil der Laserenergie bei der Aufzeichnungsschicht 32 ankommt, können die Mikrolöcher 56 einen etwas größeren Durchmesser als die Mikrolöcher 36 aufweisen. Um diese Variation zu vermeiden kann die Laserenergie im Lückenbereich 52 geeignet reduziert werden.

Figur 8 zeigt das visuelle Erscheinungsbild des so erzeugten Sicherheitselements 50 bei Betrachtung von der Seite der ersten Hauptfläche 22 her.

Im Auflicht bestimmt außerhalb der Aussparungen 30 und des Lückenbereichs 52 die silbrig glänzende Aluminium-Abdeckschicht 28 das Erscheinungsbild. Im Bereich der Aussparungen 30 und in dem Lückenbereich 52 ist die Abdeckschicht 28 entfernt und der Betrachter sieht die kupferne Farbe der Aufzeichnungsschicht 32. Wie bei Fig. 4 sind die Mikrolöcher 36 wegen ihrer geringen Größe im Auflicht mit bloßem Auge nicht oder nur schwer zu erkennen, so dass die Aufzeichnungsschicht 32 als durchgehende Metallschicht erscheint. Der Betrachter sieht somit im Auflicht nur die obere Hälfte der Ziffernfolge "10", wie in Fig. 8(a) gezeigt. Die unvollständige Motivdarstellung erregt Aufmerksamkeit und regt den Betrachter zu einer Durchlichtbetrachtung an, um das vollständige Motiv "10" zu sehen.

Bei Betrachtung in Durchlicht erscheinen dann sowohl das erste Motiv der Aussparungen 30 als auch zweite Motiv 54 wegen der enthaltenen Mikrolöcher 36 bzw. 56 blickrichtungsabhängig semitransparent, wie im Zusammenhang mit Fig. 4(b) erläutert. Außerhalb dieser Bereiche ist das Sicherheitselement 50 dagegen undurchsichtig, da der Betrachter entweder auf die die opake Abdeckschicht 28 oder die gleichfalls opake Aufzeichnungsschicht 32 blickt. Der Farbunterschied zwischen der kupferfarbenen Aufzeichnungsschicht 32 und der silberfarbenen Abdeckschicht 28 tritt im Durchlicht stark in den Hintergrund und ist in der Regel nicht oder nur kaum zu erkennen. Für den Betrachter ergänzen sich daher das erste Motiv 30 und das zweite Motiv 54 zu einem hell leuchtenden Gesamtmotiv in Form der Ziffernfolge "10" vor einem gleichmäßig dunklen Hintergrund, wie in Fig. 8(b) illustriert.

Bei Betrachtung des Sicherheitselements 50 von der zweiten Hauptfläche 24 (Rückseite) her ergibt sich das bereits im Zusammenhang mit Fig. 5 beschriebene Erscheinungsbild. Im Auflicht ist von der Rückseite her lediglich die kupferfarbene Aufzeichnungsschicht 32 zu sehen, bei Betrachtung in Durchlicht sieht der Betrachter die vollständige Ziffernfolge "10" seitenverkehrt vor dem dunklen Hintergrund der opaken Aufzeichnungsschicht 32.

Statt in der Abdeckschicht 28 können Lückenbereiche 62 auch in der Aufzeichnungsschicht 32 vorgesehen sein, wie anhand der Figuren 9 und 10 illustriert, die ein erfindungsgemäßes Sicherheitselement 60 schematisch im Querschnitt bzw. das visuelle Erscheinungsbild bei Vorder- und Rückseitenbetrachtung im Auflicht und Durchlicht zeigen.

Bei dem Sicherheitselement 60 weist die Aufzeichnungsschicht 32 neben den bereits beschriebenen und durch Einwirkung von Laserstrahlung erzeugten Mikrolöchern 36 Lückenbereiche 62 auf, deren Abmessungen größer als die Abmessung der Mikrolinsen 26 sind und die nicht mit unmittelbar gegenüberliegenden Aussparungen 30 gepassert sind. Diese Lückenbereiche 62 können beispielsweise durch eine Demetallisierung mit einem Waschverfahren vor der Laserbeaufschlagung zur Erzeugung der Mikrolöcher 36 erzeugt werden. Im gezeigten Ausführungsbeispiel nimmt der Lückenbereich 62 die untere Hälfte des Sicherheitselements 60 ein, wie in Fig. 10(a) gezeigt. In der oberen Hälfte 64 des Sicherheitselements 60 liegt dagegen eine Aufzeichnungsschicht 32 vor. Grundsätzlich können die Lückenbereiche 62 in Form beliebiger Muster, Zeichen oder Codierungen ausgebildet sein.

Das Sicherheitselement 60 wurde nach der Erzeugung der Lückenbereiche 62 in der Aufzeichnungsschicht 32 wie oben beschrieben mit Laserstrahlung beaufschlagt, um gleichzeitig und passergenau Aussparungen 30 in der Abdeckschicht 28 und Mikrolöcher 36 in der Aufzeichnungsschicht 32 zu erzeugen. In den Lückenbereichen 62 können keine zusätzlichen Mikrolöcher 36 erzeugt werden.

Derjenige Teilbereich 74 der Aussparungen 30, der über der Aufzeichnungsschicht 32 liegt, bildet nun ein erstes Motiv, das durch die obere Hälfte der Ziffernfolge "10" gegeben ist. Derjenige Teilbereich 72 der Aussparungen 30, der über dem Lückenbereich 62 liegt, bildet ein zweites Motiv, das vorliegend durch die untere Hälfte der Ziffernfolge "10" gebildet ist (Fig. 10(a)). Figur 10 zeigt das visuelle Erscheinungsbild des so erzeugten Sicherheitselements 60. Bei Betrachtung der Vorderseite im Auflicht (Fig. 10(a)) bestimmt außerhalb der Aussparungen 30 die silbrig glänzende Aluminium-Abdeckschicht 28 das Erscheinungsbild. Im ersten Teilbereich 74 der Aussparungen 30 ist die Abdeckschicht 28 entfernt und der Betrachter sieht dort die kupferne Farbe der Aufzeichnungsschicht 32. Im zweiten Teilbereich 72 der Aussparungen 30 sind sowohl Abdeckschicht 28 als auch Aufzeichnungsschicht 32 entfernt, dort sieht der Betrachter den unter dem Sicherheitselement 60 befindlichen Untergrund.

Bei Betrachtung der Vorderseite in Durchlicht (Fig. 10(b)) erscheinen dann der erste Teilbereich 74 der Aussparungen 30 wegen der enthaltenden Mikrolöcher 36 blickrichtungsabhängig semitransparent, wie oben bereits beschrieben. Der zweite Teilbereich 72 der Aussparungen 30 erscheint transparent, da dort keine Aufzeichnungsschicht 32 vorliegt.

Bei Betrachtung der Rückseite im Auflicht (Fig. 10(c)) ist in der oberen Hälfte 64 lediglich die kupferfarbene Aufzeichnungsschicht 32 zu sehen, in den Lückenbereichen 62 sieht der Betrachter die silberfarbene Abdeckschicht 28 und im Teilbereich 72 der Aussparungen 30 den unter dem Sicherheitselement 60 befindlichen Untergrund.

Bei Betrachtung der Rückseite im Durchlicht (Fig. 10(d)) erscheint das Sicherheitselement 60 in der oberen Hälfte 64 im Teilbereich 74 der Aussparungen durch die Vielzahl der Mikrolöcher 36 in der Aufzeichnungsschicht 32 in einem großen Winkelbereich semitransparent. Der zweite Teilbereich 72 der Aussparungen 30 erscheint transparent, da dort keine Aufzeichnungsschicht 32 vorliegt.

Wird anstelle der kupferfarbenen Aufzeichnungsschicht 32 der Fig. 10 eine silberfarbene Aluminiumschicht als Aufzeichnungsschicht 82 gewählt, so sind die Abdeckschicht 28 und die Aufzeichnungsschicht 82 nahezu farbgleich. Bei Vorderseitenbetrachtung im Auflicht können dann die ersten Teilbereiche 74 der Aussparungen 30, in denen die Aufzeichnungsschicht 82 zu sehen ist, nicht von der umgebenden Abdeckschicht 28 unterschieden werden, wie in Fig. 11(a) gezeigt. Der Betrachter erkennt daher nur die untere Hälfte des Gesamtmotivs. Im Durchlicht ergänzt sich das erste Motiv der ersten Teilbereiche 74 dann mit dem zweiten Motiv der zweiten Teilbereiche 72 zu der vollständigen Ziffernfolge "10", wie in Fig. 11(b) gezeigt.

Auch bei der Rückseitenbetrachtung erscheinen die Aufzeichnungsschicht 82 und die außerhalb der Teilbereiche 72 der Aussparungen 30 liegende Abdeckschicht 28 im Auflicht mit derselben Farbe, wie in Fig. 11(c) dargestellt. Der Betrachter erkennt daher auch von der Rückseite her nur die untere Hälfte des Gesamtmotivs. Im Durchlicht ergänzt sich das erste Motiv der ersten Teilbereiche 74 dann mit dem zweiten Motiv der zweiten Teilbereiche 72 zu der vollständigen Ziffernfolge "10", wie in Fig. 11(d) gezeigt.

Die beschriebenen Effekte können mit einer mikrooptischen Darstellungsanordnung, insbesondere einer Moiré-Vergrößerungsanordnung, einer mikrooptischen Vergrößerungsanordnung vom Moirétyp oder einer Modulo-Vergrößerungsanordnung kombiniert sein, wie im Ausführungsbeispiel der Fig. 12 illustriert.

Dazu enthält die Aufzeichnungsschicht 92 des Sicherheitselements 90 neben den bereits beschriebenen Mikrolöchern 36 eine rasterförmige Anordnung von Mikromotivelementen 94. Die Anordnung der Mikromotivelemente 94 bildet wie die Anordnung der Mikrolinsen 26 ein Gitter mit einer vorgewählten Symmetrie, wobei durch die Abstimmung des Mikrolinsengitters und des Gitters der Mikromotivelemente 94 ein gewünschter Moiré-Vergrößerungseffekt und charakteristische Bewegungseffekte erzeugt werden. Im Fall einer Moiré-Vergrößerungsanordnung unterscheidet sich dabei das Bravais-Gitter der Gitterzellen der Mikromotivelemente 94 in seiner Ausrichtung und/ oder in der Größe seiner Gitterparameter geringfügig von dem Bravais-Gitter der Mikrolinsen 26, wie in Fig. 12 durch den Versatz der Mikromotivelemente 94 gegenüber den Mikrolinsen 26 angedeutet. Je nach Art und Größe des Versatzes entsteht bei der Betrachtung des Motivbilds ein Moiré-vergrößertes Bild der Mikromotivelemente 94. Derartige Sicherheitselemente mit mikrooptischen Darstellungsanordnungen ermöglichen auch eindrucksvolle Bewegungseffekte, wie in der oben genannten Druckschrift genauer erläutert. Beispielsweise können die Gitterparameter der Anordnung der abgebildeten Bereiche und des Mikrolinsenrasters so aufeinander abgestimmt werden, dass sich beim Verkippen des Sicherheitselements 90 ein orthoparallaktischer Bewegungseffekt ergibt, bei dem sich das dargestellte Motiv senkrecht zur Kipprichtung und nicht parallel dazu bewegt, wie man intuitiv erwarten würde.

Im Rahmen der vorliegenden Erfindung sind diese Moiré-Effekte nur im Bereich der Aussparungen 30 oder von Lückenbereichen 52 der Abdeckschicht 28 sichtbar. Werden für die Abdeckschicht 28 und die Aufzeichnungsschicht 92 dasselbe Material oder Materialien derselben Farbe gewählt, so sind im Auflicht in den Bereichen 30, 52 nahezu nur die Moiré-Effekte sichtbar.

Bei den bisher beschriebenen Ausgestaltungen waren die lasersensitive Abdeckschicht und die lasersensitive Aufzeichnungsschicht zur Illustration jeweils durch opake Metallschichten gebildet. Sowohl die Abdeckschicht als auch die Aufzeichnungsschicht können allerdings beispielsweise auch durch ein Dünnschichtelement mit Farbkippeffekt gebildet sein, wie oben angegeben.

Die Abdeckschicht und/oder die Aufzeichnungsschicht können auch semitransparent ausgebildet sein und dabei insbesondere eine Lichtdurchlässigkeit zwischen 20% und 90% aufweisen. Ist die Abdeckschicht 28 semitransparent, kann beispielsweise der Moiré-Effekt der Fig. 12 auch außerhalb der Aussparungen 30 mit verringerter Helligkeit zu sehen sein. Sind sowohl die Abdeckschicht 28 als auch die Aufzeichnungsschicht 32 semitransparent, so weist das Sicherheitselement auch außerhalb der Aussparungen und Lückenbereiche eine gewisse Resttransparenz auf. Dies kann insbesondere dann von Vorteil sein, wenn das Sicherheitselement wie in Fig. 1 über einer Öffnung 14 oder einem Fensterbereich eines Wertdokuments angeordnet ist. Form und Umriss der Öffnung 14 werden dann im Durchlicht erkennbar.

In weiteren Ausgestaltungen kann die Abdeckschicht 28 auch durch eine lasersensitive transparente Beschichtung 100 gebildet sein, wie in Fig. 13 illustriert. Bei der Beschichtung 100 kann es sich beispielsweise um einen IR-Lack handeln, der im sichtbaren Spektralbereich weitgehend transparent ist, die Strahlung eines zur Beaufschlagung verwendeten Infrarot-Lasers, beispielsweise die 1,064 µm-Strahlung eines Nd:YVO₄-Lasers aber stark absorbiert.

Die optische Wirksamkeit der Mikrolinsen 26 kann auch durch eine solche transparente Beschichtung verringert werden, indem der Krümmungsradius der Linsen verändert wird, beispielsweise um 50% oder mehr. Insbesondere kann die transparente Schicht die Linsen einebnen und die optische Wirkung vollständig aufheben. Die Brechzahl der transparenten Beschichtung 100 liegt dabei zweckmäßig in der Größenordnung der Brechzahl der Mikrolinsen 26.

Zwischen der einebnenden lasersensitiven Beschichtung 100 und den Mikrolinsen 26 kann optional eine weitere dünne Schicht 102 vorgesehen sein. Dabei kann es sich beispielsweise um eine das Ablösen der lasersensitiven Beschichtung 100 fördernde Beschichtung handeln. Die weitere dünne Schicht 102 kann auch eine reflektierende Schicht, beispielsweise eine Aluminiumschicht sein, so dass die Mikrolinsen 26 außerhalb der demetallisierten Bereiche als Mikrohohlspiegel wirken. Dadurch können die vorliegend beschriebenen Effekte mit den Effekten beidseitiger Vergrößerungsanordnungen kombiniert werden, die in der Druckschrift WO 2010/136339 A2 genauer beschrieben sind. Der Offenbarungsgehalt der WO 2010/136339 A2 wird insoweit in die vorliegende Anmeldung aufgenommen.

Mit Bezug auf die Darstellung der Fig. 14 können anstelle kreisförmiger Mikrolöcher bei der Laserbeaufschlagung auch musterförmige Mikrolöcher 110 erzeugt werden. Dazu wird der Einfallswinkel der Laserstrahlung 40, 40' bei der Laserbeaufschlagung entsprechend der gewünschten Form des musterförmigen Mikrolochs 110 variiert. Beispielsweise kann durch ein einfaches Verkippen der Laserstrahlung 40, 40' bei der Beaufschlagung in eine Raumrichtung eine demetallisierte Linie 110 in der Aufzeichnungsschicht 32 erzeugt werden. Die Form der Aussparung 30 ändert sich dabei nicht.

Durch eine Variation des Einfallswinkels der Laserstrahlung 40 in zwei Raumrichtungen können auch Mikrolöchern in Form zweidimensionaler Muster 112 erzeugt werden, wie in der Aufsicht auf die Aufzeichnungsschicht 32 der Fig. 15(a) gezeigt. Auch dabei verändert sich die Form der Aussparung 30 nicht, da am Ort der Abdeckschicht 28 nur der Einfallswinkel, nicht aber die Position des Laserstahls 40 variiert.

Anstelle von Mikrolöchern können in der Aufzeichnungsschicht 32 auch andere Mikrokennzeichen 114 erzeugt werden, wie in Fig. 15(b) illustriert. Beispielsweise kann sich die Farbe der Aufzeichnungsschicht 32 durch die Einwirkung der von den Mikrolinsen 26 fokussierten Laserstrahlung verändern. Durch Variation des Einfallswinkels der Laserstrahlung 40 in zwei Raumrichtungen können so innerhalb einer Aufzeichnungsschicht 32 mit einer ersten Farbe Mikrokennzeichen 114 mit einer zweiten Farbe erzeugt werden. Für die lasersensitive Aufzeichnungsschicht 32 kommen daher neben den bereits genannten Metallschichten auch andere laserempfindliche Materialien in Betracht, deren visuelles Erscheinungsbild sich durch die Einwirkung der Laserstrahlung verändern lässt.

In allen genannten Gestaltungen können die Aussparungen 30 und die Vielzahl der Mikrokennzeichen eine Individualisierung des Sicherheitselements enthalten, beispielsweise die Seriennummer einer Banknote 10. Solche gepasserten Individualisierungen können mit anderen Verfahren nur sehr schwer nachgestellt werden und weisen daher eine hohe Fälschungssicherheit auf.

Die Individualisierung des Sicherheitselements kann insbesondere mit den im Zusammenhang mit Fig. 6 beschriebenen Kippbildern kombiniert werden. Beispielsweise können die unter senkrechtem Winkel eingebrachten Mikrokennzeichen ein nicht individualisierendes graphisches Motiv darstellen. Unter schrägem Winkel sind dann Mikrokennzeichen in die Aufzeichnungsschicht eingebracht, die eine Individualisierung darstellen, beispielsweise die Unterschrift eines Ausweisinhabers oder eine Seriennummer. Beim Kippen des Sicherheitselements wechselt die sichtbare Darstellung dann von dem graphischen Motiv bei senkrechter Betrachtung zu der Individualisierung bei schräger Betrachtung.

Ein weiteres Ausführungsbeispiel der Erfindung ist in Fig. 16 schematisch im Querschnitt und in Fig. 17 mit seinem visuellen Erscheinungsbild im Auflicht und Durchlicht illustriert. Bei dem Sicherheitselement 120 weist die Abdeckschicht 28 neben den bereits beschriebenen Aussparungen 30 deckungsgleiche, durch die Einwirkung von Laserstrahlung erzeugte Lückenbereiche 122,124 in der Abdeckschicht 28 bzw. in der Aufzeichnungsschicht 32 auf. Um die Lückenbereiche 122,124 zu erzeugen, wurde die Laserenergie so weit erhöht, dass nicht nur die Abdeckschicht 28, sondern auch die Aufzeichnungsschicht 32 unterhalb der Mikrolinsen 26 vollständig abgetragen wurde. Die Aussparungen 30 und die Mikrolöcher 36 werden dagegen bei niedrigerer Laserenergie erzeugt, bei der die Restenergie nach der Abtragung der Abdeckschicht 28 nur zur Erzeugung der kleinen Mikrolöcher 26 in der Aufzeichnungsschicht 32 führt.

Da sich die Laserenergie nahezu ohne Zeitverzögerung erhöhen und wieder erniedrigen lässt, können die Lückenbereiche 122 und die Aussparungen 30 übergangslos und passergenau aneinander anschließen. Im gezeigten Ausführungsbeispiel bilden die Aussparungen 30 ein erstes Motiv, das durch einen Teil der Ziffernfolge "50" gegeben ist, der in Fig. 17(a) durch den gestrichelten Umriss angedeutet ist. Die Lückenbereiche 122 bilden ein zweites Motiv, das durch den Rest der Ziffernfolge "50" gegeben ist.

Figur 17 zeigt das visuelle Erscheinungsbild des so erzeugten Sicherheitselements 120 bei Betrachtung von der Seite der ersten Hauptfläche 22 her. Um Farbgleichheit sicherzustellen, bestehen die Abdeckschicht 28 und die Aufzeichnungsschicht 32 dabei aus demselben Material, beispielsweise Aluminium. Mit Bezug auf Fig. 17(a) ist im Auflicht für den Betrachter nur das zweite Motiv der Lückenbereiche 122,124 zu erkennen, da dort der unter dem Sicherheitselement 120 befindliche Untergrund durchscheint. In den Aussparungen 30 der Abdeckschicht 28 blickt der Betrachter dagegen auf die farbgleiche Aufzeichnungsschicht 32, so dass die Aussparungen 30 wegen des fehlenden Kontrastes und wegen der Kleinheit der Mikrolöcher 36 im Auflicht nicht in Erscheinung treten. Die unvollständige Motivdarstellung regt den Betrachter somit zu einer Durchlichtbetrachtung an, um das vollständige Motiv erkennen zu können.

Bei Betrachtung in Durchlicht erscheint dann, wie in Fig. 17(b) gezeigt, das erste Motiv der Aussparungen 30 blickrichtungsabhängig semitransparent, wie oben bereits mehrfach erläutert. Das erste und zweite Motiv ergänzen sich daher zu einem hell leuchtenden Gesamtmotiv in Form der Ziffernfolge "50" vor einem gleichmäßig dunklen Hintergrund. Bei Betrachtung von der Rückseite des Sicherheitselements 120 her ergibt sich dieselbe Motiv-Vervollständigung, allerdings mit seitenverkehrtem Gesamtmotiv.

Figur 18 zeigt ein Sicherheitselement 130 nach einem weiteren Ausführungsbeispiel der Erfindung, bei dem auf einer Aufzeichnungsschicht 32 aus Kupfer eine Reflexionsschicht 132 aus Aluminium angeordnet ist, die keine Mikrolöcher enthält. Die Mikrolöcher 134 in der Aufzeichnungsschicht 32 sind dabei etwas größer als in den oben beschriebenen Ausführungsbeispielen ausgeführt und haben bei einem Durchmesser der Mikrolinsen von 30 µm einen Durchmesser von 5-15 µm. Das Sicherheitselement 130 zeigt in Auflichtbetrachtung ein Kippbild. Aus dem Betrachtungswinkel, aus dem die Mikrolöcher 134 eingebracht wurden, blickt der Betrachter durch die Mikrolöcher 134 auf die silberfarbene Reflexionsschicht 132 und sieht somit das von den Mikrolöchern 134 gebildete Motiv silberfarben vor dem kupferfarbenen Hintergrund der Aufzeichnungsschicht 32. Verkippt der Betrachter das Sicherheitselement 130 in einen anderen Betrachtungswinkel, so ist nur die kupferfarbene Aufzeichnungsschicht 32 sichtbar und das Motiv verschwindet. Die Schicht 132 kann beispielsweise auch eine auf das darunterliegende Substrat, etwa ein Banknotenpapier, aufgebrachte Druckschicht sein.

### Bezugszeichenliste

- 10: Banknote
- 12: Sicherheitselement
- 14: Öffnung
- 16: Teilbereiche
- 20: Träger
- 22, 24: Hauptflächen
- 26: Mikrolinsen
- 28: Abdeckschicht
- 30, 30': Aussparung
- 32: Aufzeichnungsschicht
- 34: Vielzahl von Mikrolöchern
- 36, 36': Mikrolöcher
- 40, 40': Laserstrahlung
- 42: fokussierte Laserstrahlung
- 44: Senkrechte
- 50: Sicherheitselement
- 52: Lückenbereiche
- 54: Vielzahl von Mikrolöchern
- 56: Mikrolöcher
- 60: Sicherheitselement
- 62: Lückenbereiche
- 64: obere Hälfte des Sicherheitselements
- 72, 74: Teilbereiche
- 82: Aufzeichnungsschicht
- 90: Sicherheitselement
- 92: Aufzeichnungsschicht
- 94: Mikromotivelemente
- 100: transparente Beschichtung
- 102: dünne Schicht
- 110, 112, 114: musterförmige Mikrolöcher
- 120: Sicherheitselement
- 122, 124: Lückenbereiche
- 130: Sicherheitselement
- 132: Reflexionsschicht
- 134: Mikrolöcher

## Patentansprüche

1. Optisch variables Sicherheitselement (12) für Sicherheitspapiere (10), Wertdokumente und andere Datenträger mit einem im Wesentlichen transparenten Träger (20) mit gegenüberliegenden ersten (22) und zweiten (24) Hauptflächen, einer auf der ersten Hauptfläche (22) des Trägers (20) angeordneten Anordnung aus Mikrolinsen (26), und einer auf der zweite Hauptfläche des Trägers angeordneten lasersensitiven Aufzeichnungsschicht (32), **dadurch gekennzeichnet, dass**
- die Mikrolinsenanordnung mit einer lasersensitiven Abdeckschicht (28) versehen ist, die zumindest eine, durch Einwirkung von Laserstrahlung erzeugte Aussparung (30) aufweist, die sich über mehrere Mikrolinsen (26) erstreckt,
- die lasersensitive Aufzeichnungsschicht (32) eine Vielzahl (34) von durch Einwirkung von Laserstrahlung erzeugten Mikrokennzeichen (36) aufweist, wobei jedes Mikrokennzeichen einer Mikrolinse zugeordnet ist und bei der Betrachtung des Sicherheitselements durch die zugeordnete Mikrolinse sichtbar ist, und
- die Vielzahl (34) von Mikrokennzeichen (36) auf dem Träger (20) passergenau unmittelbar gegenüber der zumindest einen Aussparung (30) angeordnet ist.

2. Sicherheitselement nach Anspruch 1, **dadurch gekennzeichnet, dass** die Mikrokennzeichen durch Mikrolöcher in der Aufzeichnungsschicht gebildet sind, insbesondere durch im Wesentlichen kreisförmige Mikrolöcher oder durch musterförmige Mikrolöcher.

3. Sicherheitselement nach Anspruch 1 oder 2, **dadurch gekennzeichnet, dass** die Mikrokennzeichen jeweils kleiner als die zugeordneten Mikrolinsen sind.

4. Sicherheitselement nach wenigstens einem der Ansprüche 1 bis 3, **dadurch gekennzeichnet, dass** das Flächenverhältnis von Mikrokennzeichen und zugeordneten Mikrolinsen unterhalb von 1,0 oder unterhalb von 0,5 oder sogar unterhalb von 0,2 liegt.

5. Sicherheitselement nach wenigstens einem der Ansprüche 1 bis 4, **dadurch gekennzeichnet, dass** das Sicherheitselement im Bereich der Aussparungen und der gegenüberliegenden Mikrokennzeichen semitransparent ist.

6. Sicherheitselement nach wenigstens einem der Ansprüche 1 bis 5, **dadurch gekennzeichnet, dass** die Mikrokennzeichen aus zumindest zwei unterschiedlichen Richtungen mit Laserstrahlung durch die Mikrolinsenanordnung hindurch in die Aufzeichnungsschicht eingebracht sind und bei der Betrachtung jeweils aus diesen zumindest zwei unterschiedlichen Betrachtungsrichtungen erkennbar sind.

7. Sicherheitselement nach wenigstens einem der Ansprüche 1 bis 6, **dadurch gekennzeichnet, dass** die Richtung, in der die Mikrokennzeichen mit Laserstrahlung durch die Mikrolinsenanordnung hindurch in die Aufzeichnungsschicht eingebracht sind, über die Ausdehnung der Aussparung kontinuierlich variiert, so dass sich der Grad der Transparenz bei der Betrachtung im Durchlicht kontinuierlich mit der Betrachtungsrichtung ändert.

8. Sicherheitselement nach wenigstens einem der Ansprüche 1 bis 7, **dadurch gekennzeichnet, dass** die Abdeckschicht neben den durch Einwirkung von Laserstrahlung erzeugten Aussparungen Lückenbereiche aufweist, die sich über mehrere Mikrolinsen erstrecken und die nicht mit unmittelbar gegenüberliegenden Mikrokennzeichen im Passer stehen.

9. Sicherheitselement nach Anspruch 8, **dadurch gekennzeichnet, dass**
- die Aussparungen ein erstes Motiv in Form von Mustern, Zeichen oder einer Codierung bilden,
- in den Lückenbereichen der Abdeckschicht weitere, durch Einwirkung von Laserstrahlung erzeugte Mikrokennzeichen in der Aufzeichnungsschicht vorliegen, die ein zweites Motiv in Form von Mustern, Zeichen oder einer Codierung bilden, und dass
- bei Auflichtbetrachtung nur das erste Motiv erkennbar ist und bei Durchlichtbetrachtung das erste und zweite Motiv erkennbar sind und die beiden Motive sich zu einem Gesamtmotiv ergänzen.

10. Sicherheitselement nach wenigstens einem der Ansprüche 1 bis 9, **dadurch gekennzeichnet, dass** die Aufzeichnungsschicht neben den durch Einwirkung von Laserstrahlung erzeugten Mikrokennzeichen Lückenbereiche aufweist, deren Abmessungen größer als die Abmessung der Mikrolinsen sind und die nicht mit unmittelbar gegenüberliegenden Aussparungen im Passer stehen, insbesondere dass
- diejenigen Teilbereiche der Aussparungen, die über der Aufzeichnungsschicht liegen, ein erstes Motiv in Form von Mustern, Zeichen oder einer Codierung bilden,
- diejenigen Teilbereiche der Aussparungen, die über Lückenbereichen der Aufzeichnungsschicht liegen, ein zweites Motiv in Form von Mustern, Zeichen oder einer Codierung bilden, und dass
- bei Durchlichtbetrachtung das erste und zweite Motiv erkennbar sind und die beiden Motive sich zu einem Gesamtmotiv ergänzen.

11. Sicherheitselement nach Anspruch 8, **dadurch gekennzeichnet, dass** unmittelbar gegenüber den Lückenbereichen der Abdeckschicht deckungsgleiche Lückenbereiche in der Aufzeichnungsschicht vorliegen, insbesondere dass
- die Aussparungen ein erstes Motiv in Form von Mustern, Zeichen oder einer Codierung bilden,
- die Lückenbereiche der Abdeckschicht ein zweites Motiv in Form von Mustern, Zeichen oder einer Codierung bilden, und dass
- bei Auflichtbetrachtung nur das zweite Motiv erkennbar ist und bei Durchlichtbetrachtung das erste und zweite Motiv erkennbar sind und die beiden Motive sich zu einem Gesamtmotiv ergänzen.

12. Sicherheitselement nach wenigstens einem der Ansprüche 1 bis 11, **dadurch gekennzeichnet, dass** das Sicherheitselement eine mikrooptische Darstellungsanordnung, insbesondere eine Moiré-Vergrößerungsanordnung, eine mikrooptische Vergrößerungsanordnung vom Moiretyp oder eine Modulo-Vergrößerungsanordnung enthält.

13. Sicherheitselement nach wenigstens einem der Ansprüche 1 bis 12, **dadurch gekennzeichnet, dass** die Aufzeichnungsschicht und/ oder die Abdeckschicht opak sind, insbesondere dass die Aufzeichnungsschicht und die Abdeckschicht durch eine opake Metallschicht gebildet sind oder eine opake Metallschicht enthalten.

14. Sicherheitselement nach wenigstens einem der Ansprüche 1 bis 13, **dadurch gekennzeichnet, dass** die Aufzeichnungsschicht und/oder die Abdeckschicht semitransparent sind, bevorzugt jeweils mit einer Lichtdurchlässigkeit zwischen 20% und 90%.

15. Sicherheitselement nach wenigstens einem der Ansprüche 1 bis 14, **dadurch gekennzeichnet, dass** die Abdeckschicht und/ oder die Aufzeichnungsschicht durch ein Dünnschichtelement mit Farbkippeffekt gebildet sind, und/oder dass die Abdeckschicht und/oder die Aufzeichnungsschicht durch eine lasersensitive Farbschicht gebildet sind.

16. Sicherheitselement nach wenigstens einem der Ansprüche 1 bis 15, **dadurch gekennzeichnet, dass** die Abdeckschicht und die Aufzeichnungsschicht farbgleich sind, insbesondere dass die Abdeckschicht und die Aufzeichnungsschicht aus demselben Material, insbesondere aus demselben Metall bestehen.

17. Sicherheitselement nach wenigstens einem der Ansprüche 1 bis 12, **dadurch gekennzeichnet, dass** die Abdeckschicht eine transparente Schicht ist, die den Krümmungsradius der Mikrolinsen um zumindest 50% verändert, insbesondere eine transparente Schicht, die die Mikrolinsen einebnet, insbesondere dass sich die Brechzahl der transparenten Abdeckschicht um 0,3 oder weniger von der Brechzahl der Mikrolinsen unterscheidet.

18. Sicherheitselement nach wenigstens einem der Ansprüche 1 bis 17, **dadurch gekennzeichnet, dass** die Mikrokennzeichen durch Mikrolöcher in der Aufzeichnungsschicht gebildet sind und dass auf der Aufzeichnungsschicht eine Reflexionsschicht oder eine Druckschicht angeordnet ist, insbesondere dass die Reflexionsschicht bzw. die Druckschicht keine Mikrolöcher aufweist.

19. Datenträger mit einem Sicherheitselement nach wenigstens einem der Ansprüche 1 bis 18.

20. Datenträger nach Anspruch 19, **dadurch gekennzeichnet, dass** das Sicherheitselement in oder über einem Fensterbereich oder einer durchgehenden Öffnung des Datenträgers angeordnet ist, oder dass der Datenträger ein Datenträgersubstrat enthält, das einen durch Einwirkung von Laserstrahlung erzeugten Markierungsbereich aufweist, der an zumindest eine der durch Laserstrahlung erzeugten Aussparungen des Sicherheitselements angrenzt und mit dieser im Passer steht, insbesondere dass in dem Markierungsbereich durch die Einwirkung von Laserstrahlung Farbanteile oder metallische Substanzen aus dem Datenträgersubstrat entfernt sind oder das Datenträgersubstrat aufgeschäumt ist.

21. Verfahren zum Herstellen eines optisch variablen Sicherheitselements für Sicherheitspapiere, Wertdokumente und andere Datenträger, bei dem
- ein im Wesentlichen transparenter Träger mit gegenüberliegenden ersten und zweiten Hauptflächen bereitgestellt wird, wobei auf der ersten Hauptfläche des Trägers eine Anordnung aus Mikrolinsen angeordnet ist,
- auf der zweiten Hauptfläche des Trägers eine lasersensitive Aufzeichnungsschicht angeordnet wird,
- die Mikrolinsenanordnung mit einer lasersensitiven Abdeckschicht versehen wird,
- in der lasersensitiven Abdeckschicht durch Einwirkung von Laserstrahlung zumindest eine Aussparung erzeugt wird, die sich über mehrere Mikrolinsen erstreckt,
- in der lasersensitiven Aufzeichnungsschicht durch Einwirkung von Laserstrahlung eine Vielzahl von Mikrokennzeichen erzeugt wird, wobei jedes Mikrokennzeichen einer Mikrolinse zugeordnet wird und bei der Betrachtung des Sicherheitselements durch die zugeordnete Mikrolinse sichtbar ist, und
- die Vielzahl von Mikrokennzeichen auf dem Träger passergenau unmittelbar gegenüber der zumindest einen Aussparung angeordnet wird.

22. Verfahren nach Anspruch 21, **dadurch gekennzeichnet, dass** die Aussparungen in der lasersensitiven Abdeckschicht und die gegenüberliegenden Mikrokennzeichen in der lasersensitiven Aufzeichnungsschicht im selben Arbeitsgang durch denselben Laserstrahl erzeugt werden, und/ oder dass die Mikrokennzeichen aus zumindest zwei unterschiedlichen Richtungen durch die Mikrolinsenanordnung hindurch in der Aufzeichnungsschicht erzeugt werden.

23. Verfahren zum Herstellen eines Datenträgers nach Anspruch 20, bei dem
- ein Datenträgersubstrat bereitgestellt wird,
- ein im Wesentlichen transparenter Träger mit gegenüberliegenden ersten und zweiten Hauptflächen bereitgestellt wird, wobei auf der ersten Hauptfläche des Trägers eine Anordnung aus Mikrolinsen angeordnet ist,
- auf der zweiten Hauptfläche des Trägers eine lasersensitive Aufzeichnungsschicht angeordnet wird,
- die Mikrolinsenanordnung mit einer lasersensitiven Abdeckschicht versehen wird,
- der Träger mit der lasersensitiven Aufzeichnungsschicht, der Mikrolinsenanordnung und der lasersensitiven Abdeckschicht auf das Datenträgersubstrat aufgebracht wird, und
- im selben Arbeitsgang durch denselben Laserstrahl durch die Einwirkung von Laserstrahlung
a) in der lasersensitiven Abdeckschicht zumindest eine Aussparung erzeugt wird, die sich über mehrere Mikrolinsen erstreckt,
b) in der lasersensitiven Aufzeichnungsschicht eine Vielzahl von Mikrokennzeichen erzeugt wird, wobei jedes Mikrokennzeichen einer Mikrolinse zugeordnet wird und bei der Betrachtung des Sicherheitselements durch die zugeordnete Mikrolinse sichtbar ist, wobei die Vielzahl von Mikrokennzeichen auf dem Träger passergenau unmittelbar gegenüber der zumindest einen Aussparung angeordnet wird, und
c) in dem Datenträgersubstrat außerhalb des Bereichs, in dem der Träger mit der Aufzeichnungsschicht, der Mikrolinsenanordnung und der Abdeckschicht auf das Datenträgersubstrat aufgebracht ist, ein Markierungsbereich erzeugt wird, der an zumindest eine der Aussparungen der Abdeckschicht angrenzt.

24. Verfahren nach Anspruch 23, **dadurch gekennzeichnet, dass** in dem Markierungsbereich durch die Einwirkung von Laserstrahlung Farbanteile oder metallische Substanzen aus dem Datenträgersubstrat entfernt werden oder das Datenträgersubstrat aufgeschäumt wird.

## Claims

1. An optically variable security element (12) for security papers (10), value documents and other data carriers, having a substantially transparent support (20) having opposing first (22) and second (24) main surfaces, an arrangement composed of microlenses (26) arranged on the first main surface (22) of the support (20), and a laser-sensitive recording layer (32) arranged on the second main surface of the support,
**characterized in that**
- the microlens arrangement is provided with a laser-sensitive cover layer (28) that exhibits at least one gap (30) that is produced by the action of laser radiation and that extends across multiple microlenses (26),
- the laser-sensitive recording layer (32) exhibits a plurality (34) of micromarkings (36) produced by the action of laser radiation, each micromarking being associated with a microlens and being visible when the security element is viewed through the associated microlens, and
- the plurality (34) of micromarkings (36) is arranged on the support in perfect register directly opposite the at least one gap (30).

2. The security element according to claim 1, **characterized in that** the micromarkings are formed by microholes in the recording layer, especially by substantially circular microholes or by pattern-shaped microholes.

3. The security element according to claim 1 or 2, **characterized in that** the micromarkings are each smaller than the associated microlenses.

4. The security element according to at least one of claims 1 to 3, **characterized in that** the area ratio of micromarkings and associated microlenses lies below 1.0 or below 0.5 or even below 0.2.

5. The security element according to at least one of claims 1 to 4, **characterized in that** the security element is semitransparent in the region of the gaps and the opposing micromarkings.

6. The security element according to at least one of claims 1 to 5, **characterized in that** the micromarkings are introduced into the recording layer through the microlens arrangement from at least two different directions with laser radiation, and are perceptible when viewed from each of said at least two different viewing directions.

7. The security element according to at least one of claims 1 to 6, **characterized in that** the direction in which the micromarkings are introduced into the recording layer through the microlens arrangement with laser radiation varies continually across the dimension of the gap, such that the degree of transparency when viewed in transmitted light changes continually with the viewing direction.

8. The security element according to at least one of claims 1 to 7, **characterized in that** the cover layer exhibits, in addition to the gaps produced by the action of laser radiation, blank regions that extend across multiple microlenses and that are not in register with directly opposing micromarkings.

9. The security element according to claim 8, **characterized in that**
- the gaps form a first motif in the form of patterns, characters or a code,
- in the blank regions of the cover layer, further micromarkings produced by the action of laser radiation are present in the recording layer that form a second motif in the form of patterns, characters or a code, and **in that**
- when viewed in reflected light, only the first motif is perceptible, and when viewed in transmitted light, the first and second motif are perceptible, and the two motifs complement each other to form a complete motif.

10. The security element according to at least one of claims 1 to 9, **characterized in that** the recording layer exhibits, in addition to the micromarkings produced by the action of laser radiation, blank regions whose dimensions are larger than the dimension of the microlenses and that are not in register with directly opposing gaps, especially **in that**
- those fractional regions of the gaps that lie over the recording layer form a first motif in the form of patterns, characters or a code,
- those fractional regions of the gaps that lie over blank regions of the recording layer form a second motif in the form of patterns, characters or a code, and **in that**
- when viewed in transmitted light, the first and second motif are perceptible and the two motifs complement each other to form a complete motif.

11. The security element according to claim 8, **characterized in that**, immediately opposite the blank regions of the cover layer, congruent blank regions are present in the recording layer, especially **in that**
- the gaps form a first motif in the form of patterns, characters or a code,
- the blank regions of the cover layer form a second motif in the form of patterns, characters or a code, and **in that**
- when viewed in reflected light, only the second motif is perceptible, and when viewed in transmitted light, the first and second motif are perceptible, and the two motifs complement each other to form a complete motif.

12. The security element according to at least one of claims 1 to 11, **characterized in that** the security element includes a micro-optical display arrangement, especially a moiré magnification arrangement, a moiré-type micro-optical magnification arrangement or a modulo magnification arrangement.

13. The security element according to at least one of claims 1 to 12, **characterized in that** the recording layer and/or the cover layer are opaque, especially **in that** the recording layer and the cover layer are formed by an opaque metal layer or include an opaque metal layer.

14. The security element according to at least one of claims 1 to 13, **characterized in that** the recording layer and/or the cover layer are semitransparent, each preferably having a transmittance between 20% and 90%.

15. The security element according to at least one of claims 1 to 14, **characterized in that** the cover layer and/or the recording layer is formed by a thin-film element having a color-shift effect and/or **in that** the cover layer and/or the recording layer are formed by a laser-sensitive color layer.

16. The security element according to at least one of claims 1 to 15, **characterized in that** the cover layer and the recording layer are identical in color, especially **in that** the cover layer and the recording layer consist of the same material, especially of the same metal.

17. The security element according to at least one of claims 1 to 12, **characterized in that** the cover layer is a transparent layer that changes the radius of curvature of the microlenses by at least 50%, especially a transparent layer that levels the microlenses, especially **in that** the refractive index of the transparent cover layer differs by 0.3 or less from the refractive index of the microlenses.

18. The security element according to at least one of claims 1 to 17, **characterized in that** the micromarkings are formed by microholes in the recording layer and **in that** a reflection layer or a print layer is arranged on the recording layer, especially **in that** the reflection layer or the print layer exhibits no microholes.

19. A data carrier having a security element according to at least one of claims 1 to 18.

20. The data carrier according to claim 19, **characterized in that** the security element is arranged in or over a window region or a through opening in the data carrier or **in that** the data carrier includes a data carrier substrate that exhibits a marking region that is produced by the action of laser radiation and that adjoins at least one of the gaps of the security element produced by laser radiation and is in register therewith, especially in that, in the marking region, by the action of laser radiation, color components or metallic substances are removed from the data carrier substrate, or the data carrier substrate is foamed.

21. A method for manufacturing an optically variable security element for security papers, value documents and other data carriers, in which
- a substantially transparent support having opposing first and second main surfaces is provided, an arrangement composed of microlenses being arranged on the first main surface of the support,
- a laser-sensitive recording layer is arranged on the second main surface of the support,
- the microlens arrangement is provided with a laser-sensitive cover layer,
- in the laser-sensitive cover layer is produced, by the action of laser radiation, at least one gap that extends across multiple microlenses,
- a plurality of micromarkings is produced in the laser-sensitive recording layer by the action of laser radiation, each micromarking being associated with a microlens and being visible through the associated microlens when the security element is viewed, and
- the plurality of micromarkings is arranged on the support in perfect register directly opposite the at least one gap.

22. The method according to claim 21, **characterized in that** the gaps in the laser-sensitive cover layer and the opposing micromarkings in the laser-sensitive recording layer are produced in the same operation by the same laser beam,and/ or **in that** the micromarkings are produced in the recording layer through the microlens arrangement from at least two different directions.

23. A method for manufacturing a data carrier according claim 20, in which
- a data carrier substrate is provided,
- a substantially transparent support having opposing first and second main surfaces is provided, an arrangement composed of microlenses being arranged on the first main surface of the support,
- on the second main surface of the support is arranged a laser-sensitive recording layer,
- the microlens arrangement is provided with a laser-sensitive cover layer,
- the support having the laser-sensitive recording layer, the microlens arrangement and the laser-sensitive cover layer is applied to the data carrier substrate, and
- in the same operation, by the same laser beam, by the action of laser radiation
a) at least one gap that extends across multiple microlenses is produced in the laser-sensitive cover layer,
b) a plurality of micromarkings is produced in the laser-sensitive recording layer, each micromarking being associated with a microlens and being visible when the security element is viewed through the associated microlens, the plurality of micromarkings being arranged on the support in perfect register directly opposite the at least one gap, and
c) in the data carrier substrate outside the region in which the support having the recording layer, the microlens arrangement and the cover layer is applied to the data carrier substrate, a marking region is produced that adjoins the cover layer at at least one of the gaps.

24. The method according to claim 23, **characterized in that**, in the marking region, by the action of laser radiation, color components or metallic substances are removed from the data carrier substrate, or the data carrier substrate is foamed.

## Revendications

1. Elément de sécurité optiquement variable (12) pour papiers de sécurité (10), documents de valeur et autres supports de données, avec un support (20) sensiblement transparent avec des première (22) et deuxième (24) surfaces principales situées en vis-à-vis, un agencement de microlentilles (26) disposé sur la première surface principale (22) du support (20) et une couche d'enregistrement (32) sensible aux lasers disposée sur la deuxième surface principale du support,
**caractérisé en ce que**
- l'agencement de microlentilles est doté d'une couche de recouvrement sensible aux lasers (28), laquelle présente au moins un évidement (30) généré sous l'effet d'un rayonnement laser, lequel s'étend sur plusieurs microlentilles (26),
- la couche d'enregistrement sensible aux lasers (32) présentant une pluralité (34) de micro-marques (36) générées sous l'effet d'un rayonnement laser, dans lequel chaque micro-marque est associée à une microlentille et est visible lors de l'observation de l'élément de sécurité à travers la microlentille associée, et
- la pluralité (34) des micro-marques (36) sur le support (20) étant disposées de manière parfaitement repérée directement en vis-à-vis de l'au moins un évidement (30).

2. Elément de sécurité selon la revendication 1, **caractérisé en ce que** les micro-marques sont formées grâce à des micro-trous dans la couche d'enregistrement, en particulier grâce à des micro-trous sensiblement circulaires ou grâce à des micro-trous en forme de dessin.

3. Elément de sécurité selon la revendication 1 ou 2, **caractérisé en ce que** les micro-marques sont respectivement plus petites que les microlentilles associées.

4. Elément de sécurité selon l'une au moins des revendications 1 à 3, **caractérisé en ce que** le rapport de surface entre les micro-marques et les microlentilles associées se situe en-deçà de 1,0 ou en-deçà de 0,5 ou même en-deçà de 0,2.

5. Elément de sécurité selon l'une au moins des revendications 1 à 4, **caractérisé en ce que** l'élément de sécurité est semi-transparent dans la zone des évidements et des micro-marques situées en vis-à-vis.

6. Elément de sécurité selon l'une au moins des revendications 1 à 5, **caractérisé en ce que** les micro-marques sont insérées à partir d'au moins deux directions différentes, par rayonnement laser, à travers l'agencement de microlentilles dans la couche d'enregistrement et sont respectivement reconnaissables lors de l'observation à partir de ces au moins deux directions d'observation différentes.

7. Elément de sécurité selon l'une au moins des revendications 1 à 6, **caractérisé en ce que** la direction dans laquelle les micro-marques sont insérées avec un rayonnement laser à travers l'agencement de microlentilles dans la couche d'enregistrement varie en continu sur l'étendue de l'évidement de telle sorte que le degré de transparence varie en continu avec la direction d'observation lors de l'observation par transmission.

8. Elément de sécurité selon l'une au moins des revendications 1 à 7, **caractérisé en ce que** la couche de recouvrement présente, à côté des évidements générés sous l'effet d'un rayonnement laser, des zones de rupture qui s'étendent sur plusieurs microlentilles et qui ne sont pas directement en repérage avec des micro-marques situées en vis-à-vis.

9. Elément de sécurité selon la revendication 8, **caractérisé en ce que**
- les évidements forment un premier motif sous la forme de dessins, symboles ou d'un codage,
- dans les zones de rupture de la couche de recouvrement, d'autres micro-marques générées sous l'effet d'un rayonnement laser étant présentes dans la couche d'enregistrement, lesquelles forment un motif sous la forme de dessins, de symboles ou d'un codage, et **en ce que**
- lors de l'observation par réflexion, seulement le premier motif est reconnaissable et lors de l'observation par transmission, le premier et le deuxième motif étant reconnaissables et les deux motifs se complétant en un motif global.

10. Elément de sécurité selon l'une au moins des revendications 1 à 9, **caractérisé en ce que** la couche d'enregistrement présente, à côté des micro-marques générées sous l'effet d'un rayonnement laser, des zones de rupture dont les dimensions sont supérieures à la dimension des microlentilles et qui ne sont pas en repérage avec des évidements situés directement en vis-à-vis, en particulier **en ce que**
- celles des zones partielles des évidements qui se situent au-dessus de la couche d'enregistrement forment un premier motif sous la forme de dessins, symboles ou d'un codage,
- celles des zones partielles des évidements qui se situent au-dessus de zones de rupture de la couche d'enregistrement formant un deuxième motif sous la forme de dessins, symboles ou d'un codage, et **en ce que**
- lors de l'observation par transmission, le premier et le deuxième motif sont reconnaissables, et les deux motifs se complétant pour former un motif global.

11. Elément de sécurité selon la revendication 8, **caractérisé en ce que**, directement en vis-à-vis des zones de rupture de la couche de recouvrement, il y a des zones de rupture coïncidentes dans la couche d'enregistrement, en particulier **en ce que**
- les évidements forment un premier motif sous la forme de dessins, symboles ou d'un codage,
- les zones de rupture de la couche de recouvrement formant un deuxième motif sous la forme de dessins, symboles ou d'un codage, et **en ce que**
- lors de l'observation par réflexion, seulement le deuxième motif est reconnaissable et lors de l'observation par transmission, le premier et le deuxième motif étant reconnaissables, et les deux motifs se complétant pour donner un motif global.

12. Elément de sécurité selon l'une au moins des revendications 1 à 11, **caractérisé en ce que** l'élément de sécurité contient un agencement représentatif micro-optique, en particulier un agencement d'agrandissement moiré, un agencement d'agrandissement micro-optique de type moiré, ou un agencement d'agrandissement modulo.

13. Elément de sécurité selon l'une au moins des revendications 1 à 12, **caractérisé en ce que** la couche d'enregistrement et/ou la couche de recouvrement sont opaques, en particulier **en ce que** la couche d'enregistrement et la couche de recouvrement sont formées par une couche métallique opaque ou bien contiennent une couche métallique opaque.

14. Elément de sécurité selon l'une au moins des revendications 1 à 13, **caractérisé en ce que** la couche d'enregistrement et/ou la couche de recouvrement sont semi-transparentes, de préférence respectivement avec une perméabilité à la lumière comprise entre 20% et 90%.

15. Elément de sécurité selon l'une au moins des revendications 1 à 14, **caractérisé en ce que** la couche de recouvrement et/ou la couche d'enregistrement sont formées par un élément à couche mince avec effet de basculement chromatique, et/ ou **en ce que** la couche de recouvrement et/ou la couche d'enregistrement sont formées par une couche colorée sensible aux lasers.

16. Elément de sécurité selon l'une au moins des revendications 1 à 15, **caractérisé en ce que** la couche de recouvrement et la couche d'enregistrement sont de même couleur, en particulier **en ce que** la couche de recouvrement et la couche d'enregistrement se composent du même matériau, en particulier du même métal.

17. Elément de sécurité selon l'une au moins des revendications 1 à 12, **caractérisé en ce que** la couche de recouvrement est une couche transparente qui modifie le rayon de courbure des microlentilles au moins de 50%, en particulier une couche transparente qui nivelle les microlentilles, **en ce qu'**en particulier l'indice de réfraction de la couche de recouvrement transparente diffère de 0,3 ou moins de l'indice de réfraction des microlentilles.

18. Elément de sécurité selon l'une au moins des revendications 1 à 17, **caractérisé en ce que** les micro-marques sont formées par des micro-trous dans la couche d'enregistrement et **en ce qu'**une couche de réflexion ou une couche d'impression est disposée sur la couche d'enregistrement, en particulier **en ce que** la couche de réflexion ou la couche d'impression ne présente pas de micro-trous.

19. Support de données avec un élément de sécurité selon l'une au moins des revendications 1 à 18.

20. Support de données selon la revendication 19, **caractérisé en ce que** l'élément de sécurité est disposé dans une zone de fenêtre ou une ouverture traversante du support de données ou à l'intérieur de celle-ci, ou bien **en ce que** le support de données contient un substrat de support de données qui présente une zone de marquage générée sous l'effet d'un rayonnement laser, laquelle est adjacente à au moins l'un des évidements générés par rayonnement laser de l'élément de sécurité et est en repérage avec celui-ci, en particulier **en ce que**, dans la zone de marquage, sous l'effet d'un rayonnement laser, des composantes chromatiques ou substances métalliques sont éliminées du substrat du support de données ou bien **en ce que** le substrat de support de données est moussé.

21. Procédé pour la fabrication d'un élément de sécurité variable optiquement pour des papiers de sécurité, documents de valeur et autres supports de données, dans lequel
- un support sensiblement transparent avec des première et deuxième surfaces principales situées en vis-à-vis est mis à disposition, dans lequel un agencement de microlentilles est disposé sur la première surface principale du support,
- une couche d'enregistrement sensible aux lasers étant disposée sur la deuxième surface principale,
- l'agencement de microlentilles étant doté d'une couche de recouvrement sensible aux lasers,
- au moins un évidement étant généré sous l'effet d'un rayonnement laser dans la couche de recouvrement sensible aux lasers, lequel s'étend sur plusieurs microlentilles,
- dans la couche d'enregistrement sensible aux lasers, sous l'effet d'un rayonnement laser, une pluralité de micro-marques étant générées, dans lequel chaque micro-marque est associée à une microlentille et est visible lors de l'observation de l'élément de sécurité à travers la microlentille associée, et
- la pluralité des micro-marques étant disposées sur le support de manière parfaitement repérée directement en vis-à-vis de l'au moins un évidement.

22. Procédé selon la revendication 21, **caractérisé en ce que** les évidements dans la couche de recouvrement sensible aux lasers et les micro-marques situées en vis-à-vis dans la couche d'enregistrement sensible aux lasers sont généré(e)s par le même faisceau laser lors de la même opération, et/ ou **en ce que** les micro-marques sont générées à partir d'au moins deux directions différentes à travers l'agencement de microlentilles dans la couche d'enregistrement.

23. Procédé pour la fabrication d'un support de données selon la revendication 20, dans lequel
- un substrat de support de données est mis à disposition,
- un support sensiblement transparent avec des première et deuxième surfaces principales situées en vis-à-vis étant mis à disposition, dans lequel, sur la première surface principale du support, un agencement de microlentilles est disposé,
- sur la deuxième surface principale du support, une couche d'enregistrement sensible aux lasers étant disposée,
- l'agencement de microlentilles étant doté d'une couche de recouvrement sensible aux lasers,
- le support avec la couche d'enregistrement sensible aux lasers, l'agencement de microlentilles et la couche de recouvrement sensible aux lasers, étant appliqué sur le substrat de support de données, et
- au cours de la même opération, grâce au même faisceau laser, sous l'effet du rayonnement laser,
a) dans la couche de recouvrement sensible aux lasers, au moins un évidement étant généré, lequel s'étend sur plusieurs microlentilles,
b) dans la couche d'enregistrement sensible aux lasers, une pluralité de micro-marques étant générées, dans lequel chaque micro-marque est associée à une microlentille et est visible lors de l'observation de l'élément de sécurité à travers la microlentille associée, dans lequel la pluralité des micro-marques est disposée sur le support de manière parfaitement repérée directement en vis-à-vis de l'au moins un évidement, et
c) dans le substrat de support de données, en-dehors de la zone dans laquelle le support avec la couche d'enregistrement, l'agencement de microlentilles et la couche de recouvrement est appliqué sur le substrat de support de données, une zone de marquage étant générée, laquelle est adjacente à au moins l'un des évidements de la couche de recouvrement.

24. Procédé selon la revendication 23, **caractérisé en ce que**, dans la zone de marquage, sous l'effet d'un rayonnement laser, des composantes chromatiques ou substances métalliques sont éliminées du substrat de support de données, ou bien **en ce que** le substrat de support de données est moussé.
